# EUROPÄISCHE PATENTSCHRIFT

(11) **EP 4 200 500 B1**
(45) Veröffentlichungstag und Bekanntmachung des Hinweises auf die Patenterteilung: **04.12.2024**
(21) Anmeldenummer: 21765905.1
(22) Anmeldetag: 19.08.2021
(51) Int. Cl.: E05B 19/00, E05B 35/00

(54) **SCHLÜSSEL MIT EINER SCHLÜSSELREIDE UND MIT EINEM SCHLÜSSELSCHAFT UND EINEM GENERATOR**
KEY HAVING A KEY HEAD, A KEY SHAFT AND A GENERATOR
CLÉ DOTÉE D'UNE TÊTE DE CLÉ, D'UN ARBRE DE CLÉ ET D'UN GÉNÉRATEUR

(30) Priorität: 20.08.2020 DE 102020121876; 01.06.2021 DE 102021114239
(43) Veröffentlichungstag der Anmeldung: 28.06.2023
(73) Patentinhaber: ASSA ABLOY Sicherheitstechnik GmbH, 72458 Albstadt (DE)
(72) Erfinder: DAUBITZ, Matthias, 14163 Berlin (DE); WAHL, Markus, 13587 Berlin (DE); FISCHER, Ulrich, 15366 Hönow (DE); FRITZ, Michael, 14089 Berlin (DE); MIHAILOVIC, Philip, 10405 Berlin (DE)
(74) Vertreter: Louis Pöhlau Lohrentz
(86) Internationale Anmeldenummer: PCT/EP2021/073069
(87) Internationale Veröffentlichungsnummer: WO 2022/038236

(56) Entgegenhaltungen:
- EP-A1- 1 039 074
- DE-A1- 102020 115 201
- DE-A1- 3 208 818
- DE-C1- 19 918 817
- JP-A- 2013 002 139
- JP-A- 2013 199 744

## Beschreibung

Die Erfindung betrifft einen Schlüssel mit einer Schlüsselreide und mit einem Schlüsselschaft gemäß den Merkmalen des Oberbegriffs des Anspruchs 1.

In der Praxis sind Schlüssel mit einer Schlüsselelektronik zur Übertragung eines codierten Öffnungssignals an einen Schließzylinder bekannt. Es handelt sich um Schlüssel zur Betätigung eines sogenannten E-Zylinders, wobei die Codierung des Schlüssels, bzw. des E-Zylinders elektronisch einfach programmierbar ist. Solche Schlüssel bzw. Schließzylindersysteme erfordern entweder austauschbare Batterien oder eine aufwändige Verkabelung des Schließzylinders durch das Schloss bzw. durch eine Türe hindurch.

Aus der DE 3208818 ist ein Schließzylinder mit einem Generator bekannt. Beim Einführen des Schlüssels in den Schließzylinder wird der im Schließzylinder angeordnete Generator angetrieben, um elektrische Energie zu erzeugen. Dazu ist am Schlüsselschaft eine Zahnstange eingeprägt, welche ein im Schließzylinder angeordnetes Ritzel antreibt, um den Generator zu betätigen.

Aus der DE 19918817 C1 ist ein elektronische Fahrzeugschlüssel bekannt, wobei der Schlüssel ein Schlüsselgehäuse aufweist, in dem eine Generator angeordnet ist. Dem Generator ist eine Masse zugeordnet, um die beim Bewegen des Schlüssels anfallende mechanische Energie zu nutzen, um den elektrischen Generator anzutreiben. Es handelt sich hier um einen Masseschwinger in Form eines Pendels, um mechanische Energie in elektrische Energie umzuwandeln.

Die Anmelderin hat die Anmeldung für Deutschland unter Bezugnahme auf die DE 10 2020 115 201 A freiwillig eingeschränkt durch Vorlage gesonderter Patentansprüche für Deutschland.

Der Erfindung liegt die Aufgabe zugrunde einen Schlüssel bereitzustellen, der aus Umweltgesichtspunkten nachhaltig ist, dabei eine hohe Sicherheit und Zuverlässigkeit aufweist. Insbesondere soll der Schlüssel eine hohe Lebensdauer besitzen und einfach zu bedienen sein.

Diese Aufgabe wird erfindungsgemäß durch einen Schlüssel mit einer Schlüsselreide und einem Schlüsselschaft gemäß den Merkmalen des Anspruchs 1 gelöst. Ferner wird die Aufgabe durch ein Verfahren zum Betätigen eines mechatronischen Schießzylinders mittels eines Schlüssels gemäß den Merkmalen des Anspruchs 14 erfindungsgemäß gelöst.

Erfindungsgemäß wird ein Schlüssel mit einer Schlüsselreide und mit einem Schlüsselschaft zur Betätigung eines Schließzylinders vorgeschlagen, insbesondere für ein mechatronisches Schloss-Schlüssel-System, umfassend eine Schlüsselelektronik, die ein codiertes Öffnungssignal an einen Schließzylinder überträgt und einen in der Schlüsselreide angeordneten Generator zur Versorgung der Schlüsselelektronik und/oder einer Schließzylinderelektronik mit elektrischer Energie, wobei der Generator durch ein bewegliches Bauteil angetrieben wird. Wesentlich dabei ist, dass das bewegliche Bauteil beim Einschieben des Schlüsselschafts in einen

Schließzylinder in Anlage mit dem Schließzylinder gelangt und den Generator beim weiteren Einschieben des Schlüsselschaftes in den Schließzylinder antreibt, insbesondere rotierend antreibt.

Die Erfindung umfasst ferner ein Verfahren zum Betätigen eines mechatronischen Schließzylinders mittels eines Schlüssels, indem der Schließzylinder durch den Schlüssel beim Betätigen in Öffnungsrichtung oder in Schließrichtung gedreht wird, und
wobei der Schlüssel einen Schlüsselschaft zum Einführen in einen Schlüsselkanal des Schließzylinders, eine Schlüsselreide und eine Schlüsselelektronik umfasst, und
wobei der Schließzylinder ein elektrisch schaltbares Sperrglied zum Freigeben oder Sperren einer Drehung des Schließzylinders sowie eine das Sperrglied schaltende Schließzylinderelektronik umfasst. Wesentlich dabei ist, dass der Schlüssel einen Generator aufweist, der beim Einführen des Schlüsselschafts in den Schlüsselkanal rotorisch angetrieben wird, um elektrische Energie zur Versorgung der Schlüsselelektronik und/oder der Schließzylinderelektronik zu erzeugen.

Ein Vorteil der Erfindung ist, dass durch den in der Schlüsselreide angeordneten Generator, der bei Einschieben des Schlüssels in den Schließzylinder automatisch angetrieben wird, Strom zur Versorgung der Schlüsselelektronik bereitgestellt wird. Vorteilhafterweise ist außer dem Generator keine weitere Stromquelle notwendig, so dass keine Batterie oder aufladbarer Akku notwendig ist. Dadurch entfällt im Laufe der Lebensdauer des Schlüssels die Notwendigkeit, Einmal-Batterien zu tauschen bzw. defekte Akkus zu tauschen. Dadurch erhöht sich zum einen die Zuverlässigkeit des Schlüssels und es wird zum anderen Abfall vermieden.

Ein weiterer Vorteil ist, dass durch die Anordnung des Generators in der Schlüsselreide, der Schlüssel universal für verschiedene Schließzylinder einsetzbar ist, da der Schlüssel seine eigene Energieversorgung aufweist.

Insbesondere wird unter Betätigung des Schließzylinders, insbesondere unter mechanischer Betätigung des Schließzylinders, eine Drehung des Schließzylinders bzw. des Schließzylinderkerns durch den Schlüssel verstanden. Dazu wird der Schlüsselschaft in einen Schlüsselkanal des Schließzylinders eingeführt. Der Schließzylinder ist insbesondere als sogenannter E-Schließzylinder ausgebildet und weist eine Schließzylinderelektronik sowie ein elektronisch schaltbares Sperrglied auf. Das elektronisch schaltbare Sperrglied sperrt normalerweise eine Betätigung des Schließzylinders. Erst nachdem die Schließzylinderelektronik bzw. der Schließzylinder ein korrektes bzw. valides Öffnungssignal von dem Schlüssel bzw. der Schlüsselelektronik empfangen hat, wird das elektronisch schaltbare Sperrglied freigeschaltet und der Schließzylinder kann durch Drehen des Schlüssels betätigt werden.

Insbesondere ist der Schließzylinder zum Einbau in ein Schloss einer Gebäudetür, beispielsweise ein Einsteckschloss mit einer Einfachverriegelung oder mit Mehrfachverriegelung, vorgesehen. Der Schließzylinder kann dabei als Schließzylinder nach einer DIN-Norm oder als sogenannter Schweizer Schließzylinder oder als ein Schließzylinder nach einer skandinavischen Norm ausgebildet sein. Diese Schließzylinder unterscheiden sich jeweils in ihren äußeren Abmessungen.

Vorzugsweise wird unter Schließzylinder ein mechatronischer Schließzylinder oder ein sogenannter E-Schließzylinder verstanden. Diese weisen zusätzlich zu der Mechanik eines Schließzylinders eine Schließzylinderelektronik auf, um ein elektronisch codiertes Öffnungssignal zu lesen und vorzugsweise auszuwerten. Nur bei einem gültigem Öffnungssignal gibt die Schließzylinderelektronik eine Betätigung des Schließzylinders frei.

Vorzugsweise kann vorgesehen sein, dass an dem Schlüsselschaft eine mechanische Codierung angebracht ist. Diese mechanische Codierung kann beim Einführen des Schlüsselschafts in den Schließzylinder von diesem abgetastet werden und als ein Sicherheitsmerkmal zusätzlich zu dem codierten Öffnungssignal verwendet werden.

Vorzugsweise kann in alternativen Ausgestaltungen vorgesehen sein, dass der Schlüsselschaft keine mechanische Codierung aufweist, sondern die Öffnungsberechtigung alleine durch das elektronisch codierte Öffnungssignal erfolgt.

Insbesondere wird unter einem mechatronischen Schloss-Schlüssel-System ein System verstanden, welches ein Schloss mit einem in das Schloss einsetzbaren Schließzylinder und einen Schlüssel aufweist. Der Begriff mechatronisch weist darauf hin, dass über den Schlüssel eine mechanische Betätigung durch Drehen des Schließzylinders erfolgt. Ferner wird zwischen Schlüssel und Schließzylinder ein elektronisch codiertes Öffnungssignal übertragen oder ausgetauscht, um die Öffnungsberechtigung des Schlüssels zu überprüfen.

Vorzugsweise wird unter einem elektronisch codierten Öffnungssignal ein Signal verstanden welches eine Codierung bzw. Verschlüsselung aufweist. Das Öffnungssignal kann von der Schlüsselelektronik generiert werden, oder wird in der Schlüsselelektronik per Parametrierung oder Programmierung gespeichert. Das Öffnungssignal kann dann verschlüsselt werden, bspw. RSA-verschlüsselt oder DES-verschlüsselt oder AES-verschlüsselt.

In der Schlüsselelektronik können unterschiedliche Öffnungssignale vorgesehen sein bzw. generiert werden. Beispielsweise können Gruppenöffnungssignale oder Einzelöffnungssignale oder Generalöffnungssignale vorgesehen sein. Ein Einzelöffnungssignal ist berechtigt einen einzelnen Schließzylinder zu betätigen. Ein Gruppenöffnungssignal ist berechtigt mehrere Schließzylinder, also eine Gruppe von Schließzylinder zu betätigen. Ein Generalöffnungssignal kann alle Schließzylinder eines Schließsystems betätigen, ähnlich einem Generalschlüssel.

Eine Übertragung des codierten Öffnungssignales an einen Schließzylinder kann drahtgebunden erfolgen. Alternativ oder ergänzend kann das codierte Öffnungssignal auch drahtlos übertragen werden. Beispielsweise kann die Schlüsselelektronik eine drahtlose Schnittstelle aufweisen, vorzugsweise ZigBee oder Bluetooth oder eine RFID-Schnittstelle.

Vorzugsweise kann das bewegliche Bauteil als ein geradlinig bzw. linear bewegliches Bauteil ausgebildet sein. Das bewegliche Bauteil kann am Schlüsselschaft und/oder der Schlüsselreide beweglich gelagert sein.

In einer Ausgestaltung kann vorgesehen sein, dass das bewegliche Bauteil beim Einschieben des Schlüsselschafts in einen Schließzylinder in Anlage mit dem Schließzylinder gelangt und den Generator beim weiteren Einschieben des Schlüsselschaftes in den Schließzylinder antreibt, insbesondere rotierend antreibt. Insbesondere wird die Linearbewegung beim Einschieben des Schlüsselschaftes in den Schließzylinder in eine Rotationsbewegung zum Antreiben des Generators umgewandelt. Ein Vorteil ist, dass durch das Einschieben des Schlüsselschafts in den Schließzylinder eine kontinuierliche Bewegung erfolgt, durch die der Generator in Rotation versetzt wird. Je nach Geschwindigkeit oder Stärke des Einschiebens des Schlüssels in den Schlüsselkanal eines Schließzylinders wird dadurch der Generator kontinuierlich in Rotation versetzt. Je schneller der Schlüssel eingeschoben wird, desto höher kann die Rotationsgeschwindigkeit des Generators ausfallen.

In einer Ausgestaltung kann insbesondere vorgesehen sein, dass der Schlüssel eine Zahnstange aufweist, mit deren Hilfe die lineare Bewegung des Schlüssels beim Einführen in einen Schließkanal eines in einem Schließzylinder gelagerten Zylinderkerns in eine Rotationsbewegung zum Antrieb eines Generators und zur Erzeugung elektrischer Energie umgewandelt wird, wobei die Verschiebung der Zahnstange durch ein bewegliches Bauteil erfolgt, das Teil des Schlüsselschaftes ist, wobei das bewegliche Bauteil ein im Schlüsselschaft gelagerter Schieber oder Schlitten ist, der mit einer in einer mit dem Schlüsselschaft verbundenen Schlüsselreide angeordneten Zahnstange in Eingriff ist, die ihrerseits über ein Getriebe mit dem Generator gekoppelt ist.

Insbesondere kann vorgesehen sein, dass das bewegliche Bauteil mit einem Getriebeelement zusammenwirkt, um eine Linearbewegung des beweglichen Bauteils in eine Rotationsbewegung zum rotierenden Antrieb des Generators umzuwandeln.

In einer vorteilhaften Ausgestaltung kann vorgesehen sein, dass das bewegliche Bauteil als ein an der Schlüsselreide und/oder dem Schlüsselschaft linear beweglich gelagertes Bauteil ausgebildet ist, insbesondere als ein Schieber, oder als ein Stößel, oder als ein Schlitten ausgebildet ist. Vorzugsweise kann das bewegliche Bauteil als ein Magnet ausgebildet sein und/oder einen Magnet aufweisen.

Durch die Ausbildung des beweglichen Bauteils als direkt an dem Schlüsselschaft beweglich gelagertes Bauteil, kann ein mechanisch robuster Aufbau des Schlüssels erzielt werden. Bei der Ausbildung des beweglichen Bauteils als ein Schlitten oder als ein Schieber oder als ein Stößel ergibt sich eine zuverlässige und mechanisch robuste Ausgestaltung, indem das bewegliche Bauteil direkt mechanisch mit dem Schließzylinder zusammenwirkt. Insbesondere beim Einführen des Schlüssels in den Schließzylinder mit dem Schließzylinder in Anlage gelangt.

In einer alternativen Ausgestaltung kann das bewegliche Bauteil als Magnet ausgebildet sein oder einen Magneten aufweisen. In dieser Ausgestaltung entfällt die direkte mechanische Zusammenwirkung mit dem Schließzylinder. Stattdessen ergibt sich eine berührungslose magnetische Interaktion zwischen dem beweglich gelagerten Bauteil und dem Schließzylinder. Diese kann robuster gegenüber Verschmutzungen sein.

Dabei kann vorgesehen sein, dass der Magnet oder dass der Schieber oder dass der Stößel aus der Schlüsselreide parallel zum Schlüsselschaft auskragt.

Insbesondere ist der Schlitten an der Schlüsselreide und/oder auf dem Schlüsselschaft linear und parallel zum Schlüsselschaft verschiebbar gelagert.

In einer vorteilhaften Ausgestaltung kann vorgesehen sein, dass der Schlitten oder dass der Stößel oder dass der Schieber mit dem Getriebeelement derart verbunden ist, dass Zugkräfte und/oder Druckkräfte zwischen Getriebeelement und Schlitten oder Stößel oder Schieber übertragen werden. Von Vorteil ist, wenn der Antrieb des Generators über das Getriebeelement und der mit dem Getriebeelement verbundene Schlitten bzw. Schieber zweiteilig aufgebaut ist. Durch diese Zweiteiligkeit kann das dem Generator zugeordnete Getriebeelement in der Schlüsselreide aufgenommen sein und der Schlitten oder Schieber als bewegliches Bauteil außerhalb der Schlüsselreide am Schlüsselschaft angeordnet sein. Wesentlich ist, dass der Schlitten oder der Stößel oder der Schieber mit dem Getriebeelement verbunden wird bzw. verbunden ist, um sowohl Zugkräfte als auch Druckkräfte zwischen Getriebeelement und Schlitten oder Stößel oder Schieber zu übertragen. Dadurch wird bei einfacher Fertigung des Schlüssels eine hohe Funktionssicherheit und eine unter normalen Bedingungen unlösbare Verbindung zwischen Getriebeelement einerseits und Schlitten bzw. Stößel oder Schieber andererseits erzielt.

Vorteilhafterweise kann vorgesehen sein, dass das Getriebeelement mit einem Spindeltrieb oder einem Pleueltrieb oder einem Riementrieb verbunden ist, oder dass das Getriebeelement als ein Spindeltrieb oder als ein Pleueltrieb oder als ein Riementrieb ausgebildet ist. Über den Spindeltrieb oder Pleueltrieb oder Riementrieb kann die Linearbewegung des beweglichen Bauteils in eine Rotationsbewegung zum Antrieb des Generators umgewandelt werden.

Insbesondere kann vorgesehen sein, dass das Getriebeelement Teil einer Getriebevorrichtung ist. Insbesondere Teil einer Getriebevorrichtung, umfassend das Getriebeelement und eine Übersetzung, um die Rotationsbewegung des Getriebeelements mit veränderter Drehzahl auf den Generator zu übertragen. Dabei kann die Übersetzung der Getriebevorrichtung so gewählt werden, dass der Generator mit möglichst optimaler Drehzahl im Hinblick auf eine Umwandlung der mechanischen Energie in elektrische Energie angetrieben wird.

Vorteilhaft kann das Getriebeelement innerhalb der Schlüsselreide angeordnet sein, vorzugsweise kann die Getriebevorrichtung innerhalb der Schlüsselreide angeordnet sein.

Um einen besonders kompakten Aufbau zu erzielen kann vorgesehen sein, dass die die Schlüsselelektronik innerhalb der Schlüsselreide angeordnet ist.

In einer Ausgestaltung kann vorgesehen sein, dass das Getriebeelement eine mit dem beweglichen Bauteil zusammenwirkende Zahnstange aufweist.

Insbesondere kann zwischen Generator und dem beweglichen Bauteil eine Freilaufkupplung vorgesehen sein. Vorzugsweise dergestalt, dass das bewegliche Bauteil nur beim Einführen des Schlüssels in einen Schließkanal eines Schließzylinders mit dem Generator in Eingriff ist, während die Freilaufkupplung beim Herausziehen das bewegliche Bauteil trennt, sodass der Generator nur in einer Drehrichtung antreibbar ist. Die Freilaufkupplung kann analog eines Fahrradfreilaufes aufgebaut sein. D.h. so lange das bewegliche Bauteil in Richtung auf die Schlüsselreide bewegt wird, ist dabei das bewegliche Bauteil mit dem Generator in Antriebseingriff. Wenn das bewegliche Bauteil gegen Ende seines Weges abgebremst wird oder stoppt, trennt die Freilaufkupplung die Verbindung zwischen beweglichem Bauteil und Generator. Dadurch kann der Generator sich weiterdrehen auch wenn das bewegliche Bauteil abgebremst wird oder stillsteht. Ferner kann das bewegliche Bauteil beim Herausziehen des Schlüssels aus dem Schließzylinder sich entgegen der Antriebsrichtung bewegen, ohne dass dadurch eine Rotation des Generators nachteilig beeinflusst wird.

Insbesondere kann vorgesehen sein, dass das bewegliche Bauteil zur Rückstellung federbelastet ist, insbesondere in Richtung zur Schlüsselspitze hin federbelastet ist. Die Feder kann als Drehfeder oder als Spiralfeder, insbesondere als eine lineare Schraubenfeder oder eine Torsionsstabfeder ausgebildet sein. Über die Feder wird sichergestellt, dass das bewegliche Bauteil beim Herausziehen des Schlüssels aus dem Schließzylinder immer in seiner Ausgangsposition, also in der vorderen, d.h. zur Spitze des Schlüsselschaftes hin gewandten Position angeordnet ist.

In einer vorteilhaften Ausgestaltung kann vorgesehen sein, dass der Generator und das Getriebeelement und die Getriebevorrichtung gemeinsam als eine in die Schlüsselreide einsetzbare Baueinheit ausgebildet sind, insbesondere, dass das Getriebe, der Generator und die Zahnstange gemeinsam als eine in die Schlüsselreide einsetzbare Baueinheit ausgebildet sind.

Ferner kann die Schlüsselelektronik als eine Baueinheit oder als ein Modul ausgebildet sein. Insbesondere kann die Schlüsselelektronik eine Platine aufweisen, auf der die Bauteile der Schlüsselelektronik, vorzugsweise alle Bauteile der Schlüsselelektronik, angeordnet sind.

Insbesondere wird unter Baueinheit eine modulare Ausgestaltung verstanden. D.h. der Generator und/oder die Schlüsselelektronik ist als eine Baueinheit oder ein Modul ausgebildet und kann als solche in den Schlüssel bzw. in die Schlüsselreide eingesetzt werden. Dies erleichtert die Herstellung des Schlüssels, da nicht die Bestandteile der Baueinheit, sprich der Generator, das Getriebeelement und die Getriebevorrichtung separat eingesetzt untereinander verbunden werden müssen.

Um den Komfort und die Betriebssicherheit weiter zu erhöhen kann vorgesehen sein, dass an der Schlüsselreide eine optische Anzeige, vorzugsweise umfassend eine LED, vorgesehen ist, wobei die optische Anzeige durch den Generator mit elektrischer Energie versorgt wird. Durch die visuelle optische Anzeige können einem Benutzer beispielsweise Fehlermeldungen oder Zustandsmeldungen optisch visualisiert werden.

In einer vorteilhaften Ausgestaltung kann vorgesehen sein, dass die Schlüsselelektronik einen Energiespeicher umfasst. Insbesondere einen Kondensator als Energiespeicher für die durch den Generator erzeugte elektrische Energie aufweist und eine Energiezwischenspeicherung ermöglicht. Über den Energiespeicher kann die durch den Generator erzeugte elektrische Energie gespeichert bzw. zwischengespeichert werden. Dadurch ist es möglich die von dem Generator erzeugte elektrische Energie effizient zu nutzen. Beispielsweise kann über den Energiespeicher die Schlüsselelektronik über einen längeren Zeitraum hin mit elektrischer Energie versorgt werden, als dass der Generator elektrische Energie liefert.

Insbesondere kann vorgesehen sein, dass die Schlüsselelektronik außer dem Generator keine weitere Stromquelle benötigt oder aufweist.

Vorteilhafterweise kann vorgesehen sein, dass der Generator bzw. der Energiespeicher sowohl die Schlüsselelektronik als auch den Schließzylinder mit elektrischer Energie versorgt. Insbesondere eine Schließzylinderelektronik und ein elektrisch schaltbares Sperrglied des Schließzylinders mit elektrischer Energie versorgt. So kann eine separate Stromversorgung, insbesondere eine netzgebundene Stromversorgung, für den Schließzylinder entfallen.

Vorteilhafterweise kann vorgesehen sein, dass an dem Schlüsselschaft ein elektrischer Kontakt angeordnet ist, um die Schlüsselelektronik mit einer Schließzylinderelektronik zu verbinden und dass der Generator zum Versorgen einer Schließzylinderelektronik über diesen Kontakt mit elektrischer Energie ausgebildet ist. Vorzugsweise ist der Schlüsselschaft elektrisch leitend ausgebildet und der elektrische Kontakt von dem Schlüsselschaft isoliert ausgebildet. Dadurch kann ein elektrischer Stromkreis, aufweisend zwei Pole, aufgebaut werden, in dem beispielsweise der Schlüsselschaft als Masse und der elektrische Kontakt als zweiter Pol dient. So kann, bei in einen Schließzylinder vollständig eingeschobenem Schlüssel, ein Stromkreis mit dem Schließzylinder mittels des elektrischen Kontaktes geschlossen werden. Dadurch ist es möglich, die Elektronik des Schließzylinders, sprich die Schließzylinderelektronik, aus dem im Schlüssel angeordnetem Generator bzw. aus dem Energiespeicher des Schlüssels mit elektrischer Energie zu versorgen. Dadurch kann eine Verkabelung des Schließzylinders mit dem Schloss oder durch die Türe hindurch vollständig entfallen. Ein Vorteil ist, dass dabei auf Netzteile verzichtet werden kann. Das Bedeutet, dass der resultierende Stromverbrauch des Schloss-Schüssel-Systems null beträgt, und dadurch beispielsweise kein CO2 für den Betrieb freigesetzt wird. Ferner wird auch zur Versorgung des Schließzylinders kein Akku oder keine austauschbare Batterie benötigt, also dass bei Betrieb des Schloss-Schlüssel-Systems kein Sondermüll produziert wird.

Insbesondere kann vorgesehen sein, dass der elektrische Kontakt zum Herstellen einer drahtgebundenen Datenverbindung zwischen der Schlüsselelektronik und einer Schließzylinderelektronik ausgebildet ist. Somit kann der elektrische Kontakt neben der Stromversorgung zusätzlich als Datenschnittstelle, insbesondere bidirektionale Datenschnittstelle ausgebildet sein. Über diese Datenschnittstelle kann beispielsweise ein verschlüsseltes elektronisch codiertes Öffnungssignal zwischen Schließzylinderelektronik und Schlüsselelektronik ausgetauscht werden. Für die Verschlüsselung können gängige Verschlüsselungsmechanismen wie beispielsweise eine AES-Verschlüsselung oder eine RSA-Verschlüsselung eingesetzt werden.

Die Erfindung betrifft ferner ein System, aufweisend einen Schlüssel nach einem der vorstehend beschriebenen Ausführungsbeispielen. Dabei ist vorgesehen, dass das System einen mechatronischen Schließzylinder oder einen sogenannten E-Zylinder umfasst, der eine Schließzylinderelektronik aufweist. Insbesondere ist die Schließzylinderelektronik und die Schlüsselelektronik entsprechend programmiert, so dass sie untereinander das Öffnungssignal austauschen können und validieren können. Bei der Validierung des Öffnungssignals kann beispielsweise vorgesehen sein, dass die Schlüsselelektronik ein codiertes Öffnungssignal generiert und dieses zur Schließzylinderelektronik übermittelt. Die Schließzylinderelektronik überprüft das Öffnungssignal und wenn es sich um ein gültiges Öffnungssignal handelt, gibt die Schließzylinderelektronik das schaltbare Sperrglied frei, um den Schließzylinder zu betätigen.

Weiter kann in einer Ausgestaltung vorgesehen sein, dass zwischen Schließzylinderelektronik und Schließzylinder das codierte Öffnungssignal bidirektional ausgetauscht wird. Beispielsweise kann die Schlüsselelektronik zunächst die Schließzylinderelektronik überprüfen, ob die Schließzylinderelektronik bzw. der Typ des Schließzylinders für den entsprechenden Schlüssel bzw. für das entsprechende Schloss-Schlüssel-System freigegeben ist. Erst nach erfolgter Validierung des Schließzylinders wird die Schließzylinderelektronik daraufhin ein codiertes Öffnungssignal generieren und an den Schließzylinder bzw. die Schließzylinderelektronik übermitteln. Der Schließzylinder bzw. die Schließzylinderelektronik wird daraufhin das codierte Öffnungssignal überprüfen und sofern dieses valide, also gültig ist, den Schließzylinder zur Betätigung freischalten. Daraufhin kann durch Drehen des Schlüssels der Schließzylinder bedient werden, d.h. beispielsweise in Öffnungsrichtung gedreht werden, um ein Schloss zu öffnen, also Riegelelemente eines Schlosses in das Schlossgehäuse zurückzuziehen und eine Tür zu entsperren.

Insbesondere kann vorgesehen sein, dass die Schließzylinderelektronik durch den Generator und/oder den Energiespeicher des Schlüssels mit elektrischer Energie versorgt wird, um ein zwischen der Schlüsselelektronik und der Schließzylinderelektronik ausgetauschtes Öffnungssignal zu prüfen und bei Vorliegen einer Öffnungsberechtigung ein Sperrglied freizuschalten, um eine mechanische Betätigung des Schließzylinders zu ermöglichen.

Vorzugsweise kann dabei vorgesehen sein, dass durch den Generator sowohl die Schlüsselelektronik als auch die Schließzylinderelektronik und das Sperrglied mit elektrischer Energie versorgt wird.

Insbesondere kann der Betrieb des Schlüssels mit einem Schließzylinder bzw. des Schloss-Schlüssel-Systems dergestalt erfolgen, dass beim Einschieben des Schlüsselschafts in den Schlüsselkanal ein am Schlüssel angeordnetes bewegliches Bauteil in Kontakt mit dem Schließzylinder gelangt und beim weiteren Einschieben des Schlüsselschafts relativ zum Schlüsselschaft verschoben wird, um den Generator rotorisch anzutreiben.

Ein Einsatz des erfindungsgemäßen Schlüssels bzw. Schloss-Schlüssel-Systems kann an Schlössern für Gebäudetüren erfolgen. In anderen Anwendungen kann das Schlüssel-Schloss-System jedoch auch bei Möbeltüren oder Tresortüren oder auch Fahrzeugtüren eingesetzt werden. Insbesondere kann der erfindungsgemäße Schlüssel auch für sog. Möbelzylinder oder Hangschlösser verwendet werden.

Ein Vorteil ist, dass der erfindungsgemäße Schlüssel einen Parallelbetrieb mit batterietragenden Schlüsseln in Anlagen mit Schließzylindern ermöglicht. Die Schließzylinder benötigen dabei keine eigene Stromversorgung, da sie stets vom Schlüssel mit Energie versorgt werden.

In den Figuren sind weitere Ausführungen der Erfindung gezeigt und nachfolgend beschrieben.

Dabei zeigen:
- **Fig. 1a-1c:**: Schlüssel mit einem Schließzylinder in unterschiedlichen Bedienpositionen;
- **Fig. 2a:**: ein Ausführungsbeispiel des erfindungsgemäßen Schlüssels mit geöffneter Schlüsselreide;
- **Fig. 2b:**: ein Ausführungsbeispiel des erfindungsgemäßen Schlüssels gemäß Fig. 2a ohne Schlüsselelektronik;
- **Fig. 3a:**: ein Ausführungsbeispiel des erfindungsgemäßen Schlüssels mit Pleueltrieb;
- **Fig. 3b:**: ein Ausführungsbeispiel des erfindungsgemäßen Schlüssels mit Riementrieb;
- **Fig 3c:**: ein Ausführungsbeispiel des erfindungsgemäßen Schlüssels mit Spindeltrieb;
- **Fig. 4a-7b:**: ein Ausführungsbeispiel des erfindungsgemäßen Schlüssels mit einem Zahnstangentrieb;
- **Fig. 8:**: ein alternatives Ausführungsbeispiel des erfindungsgemäßen Schlüssels mit einem abgewandelten beweglichen Bauteil;
- **Fig. 9**: eine Explosionsdarstellung eines Ausführungsbeispiels des erfindungsgemäßen Schlüssels;
- **Fig 10:**: eine weitere Explosionsdarstellung gemäß Fig. 9;
- **Fig. 11 a:**: eine 3D Darstellung des Generators und der Schlüsselelektronik;
- **Fig. 11b:**: eine Seitendarstellung des Generators und der Schlüsselelektronik;
- **Fig. 12:**: eine vergrößerte Darstellung des Schlüsselschaftes mit beweglich gelagertem Schlitten;
- **Fig. 13:**: eine Vorderansicht des erfindungsgemäßen Schlüssels mit geöffneter Schlüsselreide und Schlitten;
- **Fig. 14:**: ein Querschnitt durch den Schlüsselschaft im Bereich des beweglich gelagerten Schlittens;
- **Fig. 15:**: ein schematisches Schaltbild des erfindungsgemäßen Schlüssels mit einem Schließzylinder.

In den Figuren sind unterschiedliche Ausführungsbeispiele der Erfindung dargestellt. Diese sollen lediglich beschreibend und nicht einschränkend verstanden werden. In den Figuren sind jeweils gleichwirkende Bestandteile mit gleichen Referenzzeichen versehen. Der Fachmann kann anhand seines handwerklichen Könnens unterschiedliche Merkmale der dargestellten Ausführungsbeispiele variieren oder untereinander austauschen, ohne dabei dem durch die Ansprüche definierten Rahmen der Erfindung zu verlassen.

Die Figuren 1a, 1b und 1c zeigen ein Ausführungsbeispiel der Erfindung. Dabei ist der erfindungsgemäße Schlüssel 1 zusammen mit einem Schließzylinder 11 in jeweils unterschiedlichen Bedienpositionen dargestellt.

In Figur 1a ist der Schlüssel 1 und der Schließzylinder 11 separat, d. h. bevor der Schlüssel 1 in den Schließzylinder 11 eingeführt wird, dargestellt. In der Figur 1b ist der Schlüssel 1 teilweise in den Schließkanal des Schließzylinders 11 eingesteckt dargestellt. In der Figur 1c ist der Schlüssel 1 vollständig in den Schließkanal des Schließzylinders 1 eingesteckt gezeigt. In dieser in der Figur 1c dargestellten Position ist es möglich, durch den Schlüssel 1 den Schließzylinder 11 zu betätigen. Bei der Betätigung des Schließzylinders 11 durch den Schlüssel 1 wir der Schlüssel gedreht, um den Schließzylinder 11 in einer Öffnungsrichtung oder entgegengesetzt in einer Schließrichtung zu betätigen. Bei der Betätigung in Öffnungsrichtung wird, sofern der Schließzylinder 11 in ein entsprechendes Schloss, beispielsweise ein Einsteckschloss einer Gebäudetüre eingesetzt ist, dieses entriegelt, d.h. die Riegelelemente des Riegelschlosses, beispielsweise eine Schlossriegel und/oder eine Schlossfalle, werden in das Schlossgehäuse zurückgezogen. Bei einer Betätigung in Schießrichtung wird demgemäß das Schloss verriegelt, d.h. die Riegelelemente, beispielsweise der Schlossriegel und/oder ein Fallenriegel werden aus dem Schlossgehäuse in Verriegeltstellung ausgefahren.

Der Schlüssel 1 weist einen Schlüsselschaft 3 und eine mit dem Schlüsselschaft 3 verbundene Schlüsselreide 2 auf. Die Schlüsselreide 2 ist als Gehäuse mit einem Bauraum zur Aufnahme von Komponenten ausgebildet. Im Inneren der Schlüsselreide 3 ist ein Generator 9 angeordnet.

An dem Schlüsselschaft 3 ist ein bewegliches Bauteil 4 angeordnet, dass mit einem in der Schlüsselreide 2 angeordneten Getriebeelement 5 antriebsverbunden ist. Bei einer Bewegung des beweglichen Bauteils 4 entlang des Schlüsselschaftes 3 wird über das Getriebeelement 5 der Generator 9 zur Erzeugung von elektrischer Energie angetrieben. Dabei ist ein zwischen Getriebeelement 5 und Generator 9 wirkendes Getriebe 6 bzw. Getriebevorrichtung 6 vorgesehen. Über die Getriebevorrichtung 6 kann eine Übersetzung einer Drehbewegung stattfinden, sodass der Generator 9 mit einer entsprechend angepassten Drehzahl angetrieben wird.

In dem in den Figuren 1a bis 1c gezeigten Ausführungsbeispiel ist das bewegliche Bauteil 4 als ein auf dem Schlüsselschaft 3 beweglich gelagerter Schlitten 42 bzw. Schieber 42 ausgebildet. Vorzugsweise werden in dieser Beschreibung die Begriffe Schieber 42 und Schlitten 42 synonym verwendet und bezeichnen das gleiche Bauteil.

Wie in den Figuren 1a bis 1c dargestellt ist, gelangt der Schlitten 42 bzw. Schieber 42 beim Einstecken des Schlüssels1 in den Schließzylinder in Kontakt mit dem Schließzylinder 11 und wird beim weiteren Einführen des Schlüsselschaftes 3 in den Schießkanal des Schließzylinders 11 relativ zu dem Schlüsselschaft verschoben und treibt dabei über das Getriebeelement 5 und die Getriebevorrichtung 6 in Generator 9 an. Dabei erzeugt der Generator 9 elektrische Energie, um eine Schlüsselelektronik 7, dargestellt beispielsweise in Figur 2a, mit elektrischer Energie zu versorgen.

Die beispielsweise in Figur 2a gezeigte Schlüsselelektronik 7 generiert ein elektronisch codiertes Öffnungssignal und übermittelt dieses über einen am Schlüsselschaft angeordneten elektrischen Kontakt 32 an den Schließzylinder 11 bzw. an eine Schließzylinderelektronik 12 (dargestellt in Fig. 15).

Über den elektrischen Kontakt 32 wird in der in der Fig. 1c dargestellten vollständig eingesteckten Position des Schlüssels ein elektrischer Kreis zwischen Schließzylinderelektronik 12 und Schlüsselelektronik 7 geschlossen. Über diesen Stromkreis kann ein codiertes Öffnungssignal, und/oder elektrische Energie, zwischen der Schlüsselelektronik 7 und der Schließzylinderelektronik 12 ausgetauscht werden. Bei Vorliegen eines korrekten Öffnungssignals wird durch die Schließzylinderelektronik 12 ein Sperrglied des Schließzylinders 11 freigeschaltet, so dass dieser durch den Schlüssel 1 bzw. den Schlüsselschaft 3 drehbar ist.

Der Schließzylinder 11 ist als sogenannter E-Zylinder ausgebildet. D.h. er weist ein schaltbares Sperrglied 13 auf (Figur 15), welches freigeschaltet werden muss, um eine Drehung des Schließzylinders 11 zu ermöglichen. Dafür wird von der Schlüsselelektronik 7 ein codiertes Öffnungssignal generiert und an eine Schließzylinderelektronik 12 übertragen. Dieses codierte Öffnungssignal wird geprüft und erst nach Bestätigung einer korrekten Öffnungsberechtigung wird das Sperrglied 13 freigegeben. Durch diese elektronische Codierung kann ein hoher Sicherheitsstandard erreicht werden.

Zusätzlich zu der Überprüfung des durch die Schlüsselelektronik 7 gesendeten codierten Öffnungssignals kann die Schlüsselelektronik 7 die Schließzylinderelektronik 12 abprüfen, um festzustellen, ob es sich bei dem Schießzylinder 11 um ein zu dem Schlüssel 1 zugehöriges System handelt. Erst nachdem sozusagen von der Schlüsselelektronik 7 der Schließzylinder 11 validiert wurde, wird von der Schließzylinderelektronik 7 ein entsprechendes codiertes Öffnungssignal generiert und an den Schließzylinder 11 übermittelt. Dergestalt kann die Sicherheit nochmals deutlich erhöht werden.

In der Figur 2a ist der erfindungsgemäße Schlüssel 1 mit geöffneter Schlüsselreide 2 dargestellt. Durch das geöffnete Gehäuse der Schlüsselreide 2 ist die Schlüsselelektronik 7 sichtbar. Hinter bzw. unter der Schlüsselelektronik 7 ist der Generator 9 verdeckt angeordnet.

An dem Schlüsselschaft 3 ist der an dem Schlüsselschaft 3 gelagerte bewegliche Schlitten 42 bzw. Schieber 42 angeordnet und mit dem innerhalb der Schlüsselreide 2 angeordneten Getriebeelement 5 verbunden. Das Getriebeelement 5 ist räumlich zwischen der Schlüsselelektronik 7 und dem Generator 9 angeordnet.

Der bewegliche Schlitten 42 bzw. Schieber 42 wird von seiner vorderen, im Bereich der Schlüsselschaftspitze 35 angeordneten Ruheposition oder Ausgangsposition beim Einführen des Schlüssels 1 in einen Schließzylinder entlang des Schlüsselschaftes in Richtung auf die Schlüsselreide 2 zu bewegt. Dadurch wird der Generator 9 mittels einer zwischen dem beweglichen Getriebeelement 5 und dem Generator 9 angeordneten Getriebevorrichtung 6 angetrieben. Die Getriebevorrichtung 6 dient dazu, die Längsbewegung des Schlittens 42 bzw. des Schiebers 42 in eine Rotationsbewegung zum Antrieb des Generators 9 zu übersetzen. Gleichzeitig passt die Getriebevorrichtung 6 die erforderliche Drehzahl für den Generator 9 an.

Ferner ist in der Schlüsselreide 2 eine Rückstellfeder 62 angeordnet. Die Rückstellfeder 62 kann als ein Bestandteil der Getriebevorrichtung 6 ausgebildet sein oder als eine separate Rückstellfeder ausgebildet sein. Die Rückstellfeder 62 ist in dem dargestellten Beispiel als eine Drehfeder 62 ausgebildet und dient dazu, das bewegliche Bauteil 4 bzw. den Schlitten 42 bzw. Schieber 42 beim Herausziehen des Schlüssels 1 aus einem Schließzylinder 11 wieder in seine Ruheposition, d.h. in die in der Fig. 2a dargestellte Position nahe der Spitze 35 des Schlüsselschaftes 3 zu verbringen.

Im Bereich der Schlüsselspitze 35 ist ein Rastpin 31 angeordnet. Der Rastpin 31 ist lateral zu dem Schlüsselschaft 3 federbelastet und dient dazu den im Schießzylinder gemäß der in Fig. 1c dargestellten Position, also in der vollständig eingeschobenen Position zu halten, insbesondere gegen die Kraft der Rückstellfeder 62 zu halten.

Um die von dem Generator 9 erzeugte elektrische Energie effizient zu nutzen, ist ein Energiespeicher 81 vorgesehen. Der Energiespeicher 81 ist gemeinsam mit der Schlüsselelektronik 7 auf einer Platine angeordnet. Der Energiespeicher 81 weist mehrere Kondensatoren auf. Gemäß der Darstellung der Figur 2a umfasst der Energiespeicher 81 vier Kondensatoren 811, 812, 813 und 814. Die Kondensatoren 811, 812, 813 und 814 sind als SMD-Elektrolytkondensatoren ausgebildet.

In dem Energiespeicher 81 wird die durch den Generator 9 erzeugte Energie gespeichert, um die Schlüsselelektronik 7 und/oder die Schließzylinderelektronik 12 zu versorgen. Dadurch kann die durch den Generator 9 erzeugt Energie effizient genutzt werden. Insbesondere kann die Dauer der Versorgung der Schlüsselelektronik 7 und/oder der Schließzylinderelektronik 12 verlängert werden, da über den Energiespeicher 81 die elektrische Energie auch noch zur Verfügung steht, wenn der Generator 9 nicht mehr angetrieben wird.

Um eine elektrische Kontaktierung zwischen Generator 9 und Schlüsselelektronik 7 bzw. Energiespeicher 81 sicherzustellen, sind zwei Federpins 71 und 72 vorgesehen. Die Federpins 71 und 72 kontaktieren zwei leitende Kontaktflächen 731 und 732, die in der Fig. 2b dargestellt sind. Beim Verbinden der Schlüsselelektronik 7 bzw. der Platine 84 der Schlüsselelektronik 7 mit dem Generator 9 wird über die Federpins 71 und 72 automatisch ein Stromkreis zwischen Generator 9 und Schlüsselelektronik 7 geschlossen. D. h. für die elektrisch leitende Verbindung von Generator 9 und Schlüsselelektronik 7 ist kein zusätzlicher Arbeitsschritt erforderlich.

Die Fig. 2b zeigt den Schlüssel 1 gemäß der Fig. 2a, wobei hier jedoch der besseren Übersichtlichkeit halber die Schlüsselelektronik 7 entfernt wurde. Wie aus Fig. 2b ersichtlich ist, weist die Schlüsselreide 2 im Bereich des Übergangs zum Schlüsselschaft 3 eine Blende 23 auf. Die Blende dient dazu, die im Bereich des Schlüsselschafts 3 angeordnete Öffnung der Schlüsselreide 2 abzudecken.

Weiter sind aus Fig. 2b zwei Anschlusspins 741 und 742 ersichtlich. Diese beiden Anschlusspins dienen dazu, die Schlüsselelektronik 7 mit dem Schlüsselschaft 3 elektrisch leitend zu verbinden. Der erste Anschlusspin 741 verbindet dabei die Masseleitung der Schlüsselelektronik 7 mit dem Schlüsselschaft 3. Der zweite Anschlusspin 742 verbindet dabei Schlüsselelektronik mit dem elektrischen Kontakt 32.

In der Fig. 3a ist eine Variante es erfindungsgemäßen Schlüssels 1 dargestellt. Dieser Schlüssel 1 stimmt weitgehend mit den bisher beschriebenen Ausführungen überein. Der Schlüssel 1 umfasst wiederum einen Schlüsselschaft 3, der mit der Schlüsselreide 2 verbunden ist. In der Schlüsselreide 2 ist ein Generator 9 angeordnet, der mittels eines Getriebevorrichtung 6 von dem am Schlüsselschaft 3 angeordneten beweglichen Bauteil 4 bzw. dem beweglichen Schlitten bzw. Schieber 42 angetrieben wird. In dem in Fig. 3a gezeigten Ausführungsbeispiel wird durch das Getriebeelement 5 ein Pleueltrieb 53 angetrieben. Der Pleueltrieb 53 weist ein Pleuel 531 auf, welches die lineare Bewegung des Getriebeelementes 5 in eine Rotationsbewegung auf das Ritzel 61 zum Antrieb des Generators 9 übersetzt.

Die Fig. 3b zeig ein weiters Ausführungsbeispiel des erfindungsgemäßen Schlüssels 1. Auch dieser Schlüssel 1 weist wiederum übereinstimmend mit den vorstehend beschriebenen Ausführungsbeispielen einen Schlüsselschaft 3, sowie eine mit diesem verbundene Schlüsselreide 2 auf. In der Schlüsselreide 2 ist wiederum ein Generator 9 angeordnet. Über das bewegliche Bauteil 4 bzw. den beweglichen Schlitten 42 bzw. Schieber 42, wird mittels des beweglichen Getriebeelements 5 ein Riementrieb 42 zum Antrieb des Generators 9 angetrieben. Der Riementrieb 52 weist eine erste Umlenkrolle 523 und eine zweite Umlenkrolle 524 auf. Ein Treibriemen 521 ist über die beiden Umlenkrollen umlaufend geführt und treibt einen Ritzel 61 an, über welches eine Getriebevorrichtung 6 und der Generator 9 angetrieben wird. Der umlaufende Treibriemen 521 ist mittels eines Riemenschuhs 522 mit dem Getriebeelement 5 verbunden. Bei einer Bewegung des am Schlüsselschaft 3 beweglich gelagerten Schlittens 42 bzw. Schiebers 42, wird der Riemen 521 verschoben und treibt dadurch das Ritzel 61 rotierend an. Diese Rotationsbewegung wird durch die Getriebevorrichtung 6 übersetzt, um den Generator 9 zur Erzeugung von elektrischer Energie anzutreiben.

In der Fig. 3c ist ein weiteres Ausführungsbeispiel des erfindungsgemäßen Schlüssels 1 dargestellt. Im Unterschied zu den vorhergehend beschriebenen Ausgestaltungen treibt hier das bewegliche Getriebeelement 5 einen Spindeltrieb 51. Dieser umfasst eine auf einer Spindel 512 geführte Spindelmutter 511. Die Spindelmutter 511 ist mit dem beweglichen Getriebeelement 5 verbunden und wird durch dieses bzw. durch den Schlitten 42 bzw. Schieber 42 entlang der Spindel 512 angetrieben. Dabei wird die Spindel 512 in Drehungen um ihre Längsachse versetzt. Diese Drehungen werden mittels eines Winkelgetriebes 513 in die Rotationsebene der Getriebevorrichtung 6 bzw. des Generator 9 übersetzt und auf diesen übertragen.

In den Figuren 4a bis Fig. 7b ist ein weiteres Ausführungsbeispiel des erfindungsgemäßen Schlüssels 1 gezeigt. In diesem Ausführungsbeispiel wird durch das bewegliche Bauteil, welches hier als Zahnstange 55 ausgebildet ist, ein Zahnstangentrieb 54 angetrieben. Die Zahnstange 55 kämmt dazu mit einem Ritzel 61 der Getriebevorrichtung 6, um die Linearbewegung des Schlittens 42 bzw. Schiebers 42 in eine Rotationsbewegung für den Generator 9 umzusetzen.

In Fig. 4a ist eine Freilaufkupplung 63 ersichtlich, die zwischen der Getriebevorrichtung 6 und dem Generator 9 angeordnet ist. Die Freilaufkupplung 63 dient dazu den Schlitten 42 bzw. Schieber 42 bzw. das bewegliche Bauteil 4 am Ende der Antriebsbewegung von dem Generator 9 abzukoppeln. Die Freilaufkupplung 63 funktioniert dabei nach dem Prinzip eines Fahrradfreilaufs. Dadurch wird ermöglicht, dass der Schlitten 42 bzw. Schieber 42 von dem Generator 9 abgekuppelt wird, sobald der Schlitten 42 bzw. Schieber 42 am Ende der Antriebsbewegung zum Halten kommt bzw. durch die Rückstellfeder wieder in seine Ausgangsposition nahe der Schlüsselschaftspitze 35 verbracht wird.

Die Freilaufkupplung 53 ist in sämtlichen Ausführungsbeispielen des erfindungsgemäßen Schlüssels 1 vorgesehen. In den vorangegangenen Ausführungsbeispielen ist die Freilaufkupplung 63 jedoch der Übersichtlichkeit halber nicht eingezeichnet bzw. nicht bezeichnet.

Die Fig. 4b ist eine Detaildarstellung im Bereich des Zahnstangentriebs 54. Hier ist ersichtlich, auf welche Art und Weise die Zahnstange 55 mit dem Ritzel 61 kämmt.

In der Fig. 5a bzw. 5b ist der erfindungsgemäße Schlüssel 1 in Seitenstellung in der Ausgangsposition dargestellt. Der bewegliche Schlitten 42 bzw. Schieber 42 ist in seiner vorderen, im Bereich der Schlüsselspitze 35 angeordneten Position. Der Schlitten 42 bzw. Schieber 42 ist mit dem Getriebeelement 5 bzw. der Zahnstange 55 direkt verbunden. Wie aus der vergrößerten Detaildarstellung in Figur 5b ersichtlich ist, kämmt die Zahnstange 55 mit dem Ritzel 61 der Getriebevorrichtung 6 und überträgt mittels eines weiteren Ritzels 61a die Drehbewegung auf den Generator 9 zu Erzeugung von elektrischer Energie.

Die Figuren 6a und 6b zeigen den entsprechenden Schlüssel 1 in der vollständig in einen Schließzylinder eingeschobenen Stellung, aber ohne einen Schließzylinder. Hier ist ersichtlich, dass der Schlitten 42 bzw. Schieber 42 bzw. die Zahnstange 55 in der hinteren Anschlagsposition nahe der Schlüsselreide 2 angeordnet sind. In dieser Position wurde durch die Verschiebung der Zahnstange 55 eine Drehbewegung auf den Generator 9 übertragen, so dass dieser in Rotation versetzt wird und elektrische Energie erzeugt. Die Fig. 7a und 7b zeigt die entsprechende Position gemäß den Figuren 6a und 6b in Seitendarstellung.

In Fig. 8 ist eine weiteres Ausführungsbeispiel des erfindungsgemäßen Schlüssels 1 dargestellt. Dieses Ausführungsbeispiel entspricht im Wesentlichen dem Ausführungsbeispiel der Figuren 1a bis 2b. Im Unterschied zu diesem Schlüssel ist hier jedoch am Schlüsselschaft 3 das bewegliche Bauteil 4 als ein von der Schlüsselreide parallel zum Schlüsselschaft auskragender Stößel 41 ausgebildet. Der Stößel 41 ist an der Blende 23 der Schlüsselreide 2 linear bewegbar gelagert. Analog zu dem Schlitten 42 bzw. Schieber 42 gelangt der Stößel 41 beim Einführen den Stößelschaftes 3 in einen Schließzylinder 11 in Anlage mit diesem und wird entlang des Schlüsselschaftes 3 in Richtung der Schlüsselreide 2 verschoben, um über das bewegliche Getriebeelement 5, bzw. den Generator 9, zur Erzeugung von elektrischer Energie anzutreiben.

In der Fig. 9 ist eine Explosionsdarstellung des erfindungsgemäßen Schlüssels 1 dargestellt. Dieser Schlüssel 1 entspricht weitestgehend der in den Figuren 1a bis 2b dargestellten Ausführungsformen. Anhand der Explosionszeichnung ist zu erkennen, dass die Schlüsselreide 2 zwei Gehäusehälften 21, 22 aufweist. Eine erste Gehäusehälfte 21 und eine zweite Gehäusehälfte 22.

In der ersten Gehäusehälfte 21 ist die Schlüsselelektronik 7 angeordnet. Die Schlüsselelektronik 7 weist eine Platine 84 auf, die in der ersten Gehäusehälfte befestigt ist. In der zweiten Gehäusehälfte 22 ist der Generator 9 angeordnet.

Zwischen den beiden Gehäusehälften 21 und 22 greift der Schlüsselschaft 3 ein und wird mit der Schlüsselreide 2 bzw. mit den beiden Gehäusehälften 21 und 22 mittels Schrauben verbunden.

In einer alternativen Ausgestaltung kann anstatt einer Verschraubung des Schlüsselschaftes 3 mit einer der beiden Reidenhälften 21, 22 der Schlüsselschaft mittels Umspritzung des Metallschaftes 3 mit dem Kunststoffmaterial der Reide21, 22 verbunden werden.

Die Blende 23 dient dazu, die Öffnung an der Schlüsselreide 2 im Bereich des Schlüsselschaftes 3 abzudecken. Die Blende 23 wird dabei von vorne auf den Schlüsselschaft 3 aufgeschoben und hält nach der Befestigung der beiden Gehäusehälften 21 und 22 aneinander automatisch an der Schlüsselreide 2.

An dem Schlüsselschaft 3 ist der Schlitten 42 bzw. Schieber 42 in abgenommener Stellung dargestellt. Im Bereich der Schlüsselreide 2 weist der Schlüsselschaft 3 einen Einsetzbereich 34 auf. In diesem Bereich ist die Materialstärke des Schlüsselschaftes 3 verjüngt, sodass der Schlitten 42 bzw. Schieber 42 in diesem Bereich auf den Schlüsselschaft 3 aufsetzbar bzw. von dem Schlüsselschaft 3 entnehmbar ist.

In der Fig. 10 ist eine weitere Explosionsdarstellung des erfindungsgemäßen Schlüssels 1 dargestellt, dieses Mal von hinten gesehen, Hier ist deutlich zu sehen, dass sowohl die Schlüsselelektronik 7 als auch der Generator 9 jeweils als eine Baueinheit ausgestaltet sind.

Die Schlüsselelektronik 7 weist dabei als tragendes Element eine Platine 84 auf. Auf der Platine 84 sind sowohl die Komponenten der Schlüsselelektronik 7 als auch die Komponenten des Energiespeichers 81 angeordnet. Die Schlüsselelektronik 7 ist dabei als Baueinheit der Gehäusehälfte 21 zugeordnet. Gegenüberliegend ist der Generator 9 als Baueinheit ausgebildet. Der Generator 9 umfasst dabei die Getriebevorrichtung 6 sowie die Rückstellfeder 62 und die Freilaufkupplung 63. Der besseren Übersichtlichkeit halber sind in der Fig. 10 diese Komponenten des Generators nicht einzeln dargestellt bzw. bezeichnet. Der Generator 9 ist ebenfalls als eine Baugruppe ausgebildet und der zweiten Gehäusehälfte 22 der Schlüsselreide 2 zugeordnet.

Bei der Herstellung des erfindungsgemäßen Schlüssels 1 wird die Schlüsselelektronik 7 als Baueinheit in der ersten Gehäusehälfte 21 platziert. Insbesondere weist die Gehäusehälfte 21 Passmarken auf, die mit an der Schlüsselelektronik 7 bzw. der Platine 84 angeordneten Passmarken komplementär sind, so dass die Schlüsselelektronik 7 bzw. Platine 84 nur in einer vorbestimmten Position in die Gehäusehälfte 21 einsetzbar ist. Anschließend wird die Schlüsselelektronik 7 mit dem Schlüsselschaft 3 verbunden. Dabei wird die Schlüsselelektronik 7 mit dem Schlüsselschaft 3 und dem elektrischen Kontakt 32 leitend verbunden. Dies erfolgt über den ersten Anschlusspin 741 und den zweiten Anschlusspin 742. Diese können beispielsweise als eine Drahtverbindung ausgebildet sein und durch einen elektrisch leitenden Kleber oder mittels Ultraschallschweißung mit der Platine 84 der Schlüsselelektronik 7 verbunden werden.

Ferner wird der Generator 9 als Baueinheit der zweiten Gehäusehälfte 22 der Schlüsselreide zugeordnet. Auch hier können komplementäre Passmarken an dem Generator und der zweiten Gehäusehälfte 22 vorgesehen sein, um die Ausrichtung des Generators 9 zu der zweiten Gehäusehälfte 22 festzulegen. Beim Verbinden der beiden Gehäusehälften 21 und 22 kontaktiert der Generator 9 mit der Schlüsselelektronik 7 automatisch über die beiden federnden Pins 71 und 72, die in der Fig. 11a dargestellt sind.

Aus der Fig. 11b ist die platzsparende, gestaffelte Bauweise der beiden verbundenen Baueinheiten des Generators 9 und der Schlüsselelektronik 7 erkennbar. Die Schlüsselelektronik 7 ist zusammen mit dem Energiespeicher 81 auf der Platine 84 angeordnet. Der Energiespeicher 81 weist vier Kondensatoren 811, 812, 813 und 814 auf. Die Kondensatoren 811, 812, 813 und 814 sind relativ voluminöse Bauteile. Ferner weist der Generator 9 die Getriebevorrichtung 6 und die von dem Generator 9 abstehende Rückstellfeder 62 auf. Um Bauraum zu sparen, sind die Kondensatoren des Energiespeichers 81 auf der Platine 84 derart angeordnet, dass diese in die durch den Generator 9 ausgesparten Freiräume eingreifen und so die Bauhöhe und damit die Dicke der Schlüsselreide 2 insgesamt möglichst geringhalten. Dadurch wird der Zwischenraum zwischen Schlüsselelektronik 7 und Generator 9 optimal ausgenutzt.

In der Fig. 12 ist eine vergrößerte Darstellung des Schlüsselschaftes 3 mit dem darauf beweglich gelagerten Schlitten 42 bzw. Schieber 42 dargestellt.

Der Schieber 42 weist einen Schieberschuh 421 sowie einen von dem Schieberschuh 421 abkragenden Schieberarm 43 auf. Der Schieberschuh 421 ist mit dem Schieberarm 43 einstückig ausgebildet.

Am Ende des Schieberarms 43 ist eine Kupplung 45 vorgesehen. Diese Kupplung dient dazu, den Schieber bzw. Schieberarm 43 mit dem beweglichen Getriebeelement 5 zu verbinden. Dazu weist die Kupplung 45 einen am Getriebearm 5 angeordneten Zapfen 46 auf, der mit einer am Ende des Schieberarms 43 angeordneten Aufnahmeeinrichtung 47 zusammenwirkt. Die Kupplung ist als Rastkupplung ausgebildet und ermöglicht die Verbindung zwischen Schieber 42 und beweglichem Getriebeelement 5 auch bei geschlossener Schlüsselreide 2. Dazu wird zunächst der Schieber 42 auf den Schlüsselschaft 3 aufgesetzt. Dies erfolgt indem der Schieberarm 43 durch die Blende 23 hindurchgesteckt wird und der Schieberschuh 421 im Einsetzbereich 34 auf den Schlüsselschaft 3 aufgesetzt wird. Anschließend kann der Schieberschuh 421 auf dem Schlüsselschaft 3 in Richtung Schlüsselspitze, d.h. nach vorne, bewegt werden. Dabei wird der Schieberschuh 421 auf eine Schieberführung 33 aufgeführt bzw. in diese eingefädelt. Am vorderen Ende weist die Schieberführung 33 einen Anschlag 335 auf, der verhindert, dass der Schieber 42 bzw. der Schieberschuh 421 von der Rückstellfeder nach vorne über den Schlüsselschaft 3 hinausgedrückt werden kann.

Zum Verbinden des Schiebers 42 mit dem Getriebeelement 5 wird der Schieber 42 ausgehend von der vorderen Position am Schlüsselschaft 3 nach hinten in das Gehäuse der Schlüsselreide 2 eingeführt. Im Gehäuse der Schlüsselreide 2 ist das bewegliche Getriebeelement 5 automatisch in der richtigen Position relativ zu dem Schieberarm 43 positioniert. Beim Zurückbewegen des Schiebers 42 in das Gehäuse der Schlüsselreide 2 hinein gelangt die Aufnahmevorrichtung 47 in Kontakt mit dem Zapfen 46 der Kupplung 45. Die Aufnahmeeinrichtung 47 weist zwei federnde Laschen auf, derart dass beim weiteren Eindrücken des Schiebers 42 in Richtung auf das bewegliche Getriebeelement 5 die Kupplungsvorrichtung 45 einschnappt, indem die beiden Laschen bzw. die Aufnahmeeinrichtung 47 den Zapfen 46 formschlüssig umgreift und festhält. Dadurch wird durch die Kupplungseinrichtung 45 der Schieber 42 mit dem beweglichen Getriebeelement 5 verbunden, ohne dass dazu das Gehäuse der Schlüsselreide 2 geöffnet sein muss. Dadurch wird eine vorteilhafte und schnelle Montage des Schlüssels 1 ermöglicht.

In einer alternativen Ausgestaltung kann bei der Montage des Generators der Zapfen 46 seitlich in die Freimachung der Aufnahmevorrichtung geführt und dort formschlüssig aufgenommen werden. Diese Bewegungsrichtung ist nach der Montage nicht mehr verfügbar, sodass der Zapfen 46 formschlüssig in der Freimachung 47 verbleibt.

In der Fig. 13 wird ein Ausführungsbeispiel des erfindungsgemäßen Schlüssels mit abgenommener erster Gehäusehälfte 21 dargestellt. In der Fig. 13 ist der Schlüsselschaft 3 von vorne zu sehen. Dabei wird deutlich, dass der Schieber 42 mit seinem Schieberschuh 421 bzw. Schieberarm 43 verjüngt ausgebildet ist. Das bedeutet, dass die Flanken des Schieberschuhs 421 bzw. des Schieberarms 43 sich zum Rand des Schlüsselschaftes 3 hin verjüngen bzw. aufeinander zu neigen. Dadurch wird zum einen die Gefahr des Einklemmens eines Fingers im Bereich zwischen beweglichem Bauteil 4 bzw. dem Schieber 42 und der Schlüsselreide 2 bzw. der Blende 23 verringert Zudem wird ein ästhetisches Aussehen erzielt.

In der Fig. 14 ist ein Schnitt durch den Schlüsselschaft 3 im Bereich des Schieberschuhs 421 dargestellt. Der Schieberschuh 421 wird durch die Schieberführung 33 geführt. Diese weist zwei gegenüberliegende Nuten 333 und 334 auf. Der Schieberschuh 421 umgreift die Schieberführung 33 vom Rand des Schlüsselschaftes 3 her beidseitig und ist in den hinterschnittenen Nuten 333 und 334 formschlüssig geführt. In den Nuten 333, 334 ist der Schlittenschuh 421 sowohl in der Hochachse nach oben und unten, als auch seitlich geführt. Dazu umgreift der Schieberschuh 421 die Schieberführung 33 zu beiden Seiten und greift mit seinen Enden in die hinterschnittenen Nuten 333, 334 formschlüssig ein. Ferner weist die Schieberführung 33 an ihren gegenüberliegenden Seiten Flächen mit einer ersten Flanke 331 und einer zweiten Flanke 332 auf. Diese Flanken verjüngen sich zum Rand des Schlüsselschaftes 3 hin, d.h. laufen spitz zu. Der Schieberschuh 421 ist zu den sich verjüngenden Flanken 331 und 332 komplementär ausgebildet.

Die Fig. 15 zeigt ein schematisches Schaltbild des erfindungsgemäßen Schlüssels 1. Die Komponenten des Schlüssels 1 sind dabei in dem mit 1 bezeichneten gestrichelt umrandeten Rechteck dargestellt. Diese umfassen den Generator 9, die Schlüsselelektronik 7 und einen zwischen Generator 9 und Schlüsselelektronik 7 geschalteten Energiespeicher 81. Die Komponenten des Schließzylinders sind in dem mit 11 bezeichneten gestrichelt umrandeten Rechteck dargestellt. Diese umfassen eine Schließzylinderelektronik 12 sowie ein elektrisch schaltbares Sperrglied 13 zum Freigeben oder Sperren einer Betätigung des Schließzylinders 11.

Der Energiespeicher 81 umfasst ein Speicherelement, welches hier mit einem Kondensator 811 bezeichnet ist. Dieses kann als einzelner Kondensator 811 oder als mehrere parallel geschaltete Kondensatoren ausgebildet sein. In dem Kondensator 811 wird die durch den Generator 9 erzeugte elektrische Energie gespeichert.

Die Schlüsselelektronik 7 ist über den elektrischen Kontakt 32 mit dem Schließzylinder 11 bzw. mit der im Schließzylinder 11 angeordneten Schließzylinderelektronik 12 und dem Sperrglied 13 verbunden. Über den elektrischen Kontakt 32 kann die Schließzylinderelektronik und das schaltbare Sperrglied 13 ebenfalls aus dem Energiespeicher 81 bzw. von dem Generator 9 mit elektrischer Energie versorgt werden. Somit kann eine eigene Stromversorgung des Schließzylinders 11 entfallen.

Ferner ist vorgesehen, dass der elektrische Kontakt 32 zur Übertragung von elektrischer Energie und von elektrischen Informationen ausgebildet ist. Vorteilhafterweise ist der elektrische Kontakt 32 als digitales Interface, insbesondere als bidirektionales serielles Interface ausgebildet.

So wird ermöglicht, dass der Schlüssel 1 beispielsweise in einen Programmieradapter, eine Tischstation oder eine Wandstation eingesteckt wird und von dieser über den elektrischen Kontakt 32 programmiert oder parametriert wird.

Damit ist es möglich, mit dem erfindungsgemäßen Schlüssel 1 eine hohe Sicherheit zu gewährleisten, ohne dass dabei Batterien benötigt werden oder ausgetauscht werden müssen bzw. ohne dass eine aufwendige Verkabelung an einer Tür, an der ein entsprechender Schließzylinder 11 eingesetzt wird, erforderlich ist. Dadurch kann zum einen der Stromverbrauch des Systems reduziert werden, da ein Netzteil entfallen kann, und zum anderen werden keine Batterien benötigt, sodass beim Betrieb eines entsprechenden Schlüssel-Schließzylinder-Systems kein die Umwelt belastender Sondermüll in Form von Batterien anfällt.

### Bezugszeichenliste

- 1: Schlüssel
- 11: Schließzylinder
- 12: Schließzylinderelektronik
- 13: Sperrglied

- 2: Schlüsselreide
- 21: erste Gehäusehälfte
- 22: zweite Gehäusehälfte
- 23: Blende

- 3: Schlüsselschaft
- 31: Rastpin
- 32: elektrischer Kontakt
- 33: Schieberführung
- 331: erste Flanke
- 332: zweite Flanke
- 333: erste Nut
- 334: zweite Nut
- 335: Anschlag
- 34: Einsetzbereich
- 35: Schlüsselspitze

- 4: bewegliches Bauteil
- 41: Stößel
- 42: Schieber
- 421: Schieberschuh
- 431: erste Fläche
- 432: zweite Fläche
- 43: Schieberarm
- 45: Kupplung
- 46: Zapfen
- 47: Aufnahmeeinrichtung

- 5: Getriebeelement
- 51: Spindeltrieb
- 511: Spindelmutter
- 512: Spindel
- 513: Kegelradgetriebe

- 52: Riementrieb
- 521: Treibriemen
- 522: Riemenschuh
- 523: erste Umlenkrolle
- 524: zweite Umlenkrolle

- 53: Pleueltrieb
- 531: Pleuel
- 54: Zahnstangentrieb
- 55: Zahnstange

- 6: Getriebevorrichtung
- 61: erstes Ritzel
- 61a: zweites Ritzel
- 62: Rückstellfeder
- 63: Freilaufkupplung

- 7: Schlüsselelektronik
- 71: erster Federpin
- 72: zweiter Federpin
- 731: erste Kontaktfläche
- 732: zweite Kontaktfläche
- 741: erster Anschluss
- 742: zweiter Anschluss

- 81: Energiespeicher
- 811: erster Kondensator
- 812: zweiter Kondensator
- 813: dritter Kondensator
- 814: vierter Kondensator
- 84: Platine

- 9: Generator

## Patentansprüche (Patentansprüche für folgende(n) Vertragsstaat(en): AT,BE,CH,DE,DK,ES,FR,GB,GR,IT,LI,LU,NL,SE,MC,PT,IE,SI,LT,LV,FI,RO,MK,CY,AL,TR,BG,CZ,EE,HU,PL,SK,HR,IS,MT,NO,RS,SM)

1. Schlüssel mit einer Schlüsselreide (2) und mit einem Schlüsselschaft (3) zur Betätigung eines Schließzylinders (11), insbesondere für ein mechatronisches Schloss-Schlüssel-System, umfassend eine Schlüsselelektronik (7), die ein codiertes Öffnungssignal an einen Schließzylinder (11) überträgt und einen in der Schlüsselreide (2) angeordneten Generator (9) zur Versorgung der Schlüsselelektronik (7) und/oder einer Schließzylinderelektronik (12) mit elektrischer Energie, wobei der Generator (9) durch ein bewegliches Bauteil (4) angetrieben wird,
**dadurch gekennzeichnet,**
**dass** das bewegliche Bauteil (4) beim Einschieben des Schlüsselschafts (3) in einen Schließzylinder (11) in Anlage mit dem Schließzylinder (11) gelangt und den Generator (9) beim weiteren Einschieben des Schlüsselschaftes (3) in den Schließzylinder (11) antreibt.

2. Schlüssel nach Anspruch 1,
**dadurch gekennzeichnet,**
**dass** das bewegliche Bauteil (4) beim Einschieben des Schlüsselschafts (3) in einen Schließzylinder (11) in Anlage mit dem Schließzylinder (11) gelangt und den Generator (9) beim weiteren Einschieben des Schlüsselschaftes (3) in den Schließzylinder (11) rotierend antreibt, vorzugsweise, dass das bewegliche Bauteil (4) mit einem Getriebeelement (5) zusammenwirkt, um eine Linearbewegung des beweglichen Bauteils (4) in eine Rotationsbewegung zum rotierenden Antrieb des Generators (9) umzuwandeln.

3. Schlüssel nach Anspruch 1 oder 2,
**dadurch gekennzeichnet,**
**dass** das bewegliche Bauteil (4) als ein an der Schlüsselreide (2) und/oder dem Schlüsselschaft (3) linear beweglich gelagertes Bauteil ausgebildet ist, insbesondere als ein Schieber (42) oder als ein Stößel (41), oder als ein Schlitten (42), oder als ein Magnet ausgebildet ist und/oder einen Magnet aufweist.

4. Schlüssel nach Anspruch 3,
**dadurch gekennzeichnet,**
**dass** der Magnet, oder dass der Schieber (42), oder dass der Stößel (41) aus der Schlüsselreide (2) parallel zum Schlüsselschaft (3) auskragt,
oder
**dass** der Schlitten (42), oder dass der Schieber (42) an der Schlüsselreide (2) und/oder auf dem Schlüsselschaft (3) linear und parallel zum Schlüsselschaft (3) verschiebbar gelagert ist.

5. Schlüssel nach einem der Ansprüche 3 bis 4,
**dadurch gekennzeichnet,**
**dass** der Schieber (42) oder dass der Stößel (41) oder dass der Schlitten (42) mit dem Getriebeelement (5) verbunden ist, um Zugkräfte und/oder Druckkräfte zwischen Getriebeelement (5) und Schieber (42) oder Stößel (41) oder Schlitten (42) zu übertragen.

6. Schlüssel nach einem der Ansprüche 3 bis 5,
**dadurch gekennzeichnet,**
**dass** das Getriebeelement (5) als ein Spindeltrieb (51) oder als ein Pleueltrieb (53) oder als ein Riementrieb (52) ausgebildet ist.

7. Schlüssel nach einem der Ansprüche 3 bis 6,
**dadurch gekennzeichnet,**
**dass** das Getriebeelement (5) Teil einer Getriebevorrichtung (6) ist, insbesondere einer Getriebevorrichtung (6) umfassend das Getriebeelement (5) und eine Übersetzung (61), um eine Rotationsbewegung des Getriebeelements (5) mit veränderter Drehzahl auf den Generator (9) zu übertragen, wobei vorzugsweise vorgesehen ist,
**dass** das Getriebeelement (5) innerhalb der Schlüsselreide (2) angeordnet ist, vorzugsweise dass die Getriebevorrichtung (6) innerhalb der Schlüsselreide (2) angeordnet ist.

8. Schlüssel nach einem der vorhergehenden Ansprüche,
**dadurch gekennzeichnet,**
**dass** die die Schlüsselelektronik (7) innerhalb der Schlüsselreide (2) angeordnet ist, und/oder
**dass** das Getriebeelement (5) eine mit dem beweglichen Bauteil (4) zusammenwirkende Zahnstange (55) aufweist.

9. Schlüssel nach einem der vorhergehenden Ansprüche,
**dadurch gekennzeichnet,**
**dass** eine Freilaufkupplung (63) vorgesehen ist, sodass das bewegliche Bauteil (4) nur beim Einführen des Schlüssels in einen Schließkanal eines Schließzylinders (11) mit dem Generator (9) in Eingriff ist, während die Freilaufkupplung (63) beim Herausziehen das bewegliche Bauteil (4) trennt, sodass der Generator (9) nur in einer Drehrichtung antreibbar ist, wobei vorzugsweise vorgesehen ist,
**dass** die Getriebevorrichtung (6) die Freilaufkupplung (63) aufweist, und/oder,
**dass** das bewegliche Bauteil (4) zur Rückstellung federbelastet ist, insbesondere in Richtung zur Schlüsselspitze hin federbelastet ist.

10. Schlüssel nach einem der Ansprüche 3 bis 9,
**dadurch gekennzeichnet,**
**dass** der Generator (9) und das Getriebeelement (5) und die Getriebevorrichtung (6) gemeinsam als eine in die Schlüsselreide (3) einsetzbare Baueinheit ausgebildet sind, insbesondere, dass das die Getriebevorrichtung (6), der Generator (9) und die Zahnstange (55) gemeinsam als eine in die Schlüsselreide (2) einsetzbare Baueinheit ausgebildet sind.

11. Schlüssel nach einem der vorhergehenden Ansprüche,
**dadurch gekennzeichnet,**
**dass** die Schlüsselelektronik (7) einen Kondensator als Energiespeicher für die durch den Generator (9) erzeugte elektrische Energie aufweist, und insbesondere eine Energiezwischenspeicherung ermöglicht, vorzugsweise,
**dass** die Schlüsselelektronik (7) außer dem Generator (9) keine weitere Stromquelle benötigt oder aufweist.

12. Schlüssel nach einem der vorhergehenden Ansprüche,
**dadurch gekennzeichnet,**
**dass** an dem Schlüsselschaft (3) ein elektrischer Kontakt (32) angeordnet ist, um die Schlüsselelektronik (7) mit einer Schließzylinderelektronik (12) zu verbinden und dass der Generator (9) zum Versorgen einer Schließzylinderelektronik (12) über diesen Kontakt (32) mit elektrischer Energie ausgebildet ist, vorzugsweise,
**dass** der elektrische Kontakt (32) zum Herstellen einer drahtgebundenen Datenverbindung zwischen der Schlüsselelektronik (7) und einer Schließzylinderelektronik (12) ausgebildet ist.

13. System aufweisend einen Schlüssel (1) nach einem der vorhergehenden Ansprüche und einen mechatronischen Schließzylinder (11) umfassend eine Schließzylinderelektronik (12), wobei vorzugsweise vorgesehen ist, dass die Schließzylinderelektronik (12) durch den Generator (9) mit elektrischer Energie versorgt wird, um ein zwischen der Schlüsselelektronik (7) und der Schließzylinderelektronik (12) ausgetauschtes Öffnungssignal zu prüfen und bei Vorliegen einer Öffnungsberechtigung ein Sperrglied (13) freizuschalten, um eine mechanische Betätigung des Schließzylinders (11) zu ermöglichen.

14. Verfahren zum Betätigen eines mechatronischen Schließzylinders (11) mittels eines Schlüssels (1), indem der Schließzylinder (11) durch den Schlüssel (1) beim Betätigen in Öffnungsrichtung oder in Schließrichtung gedreht wird, und
wobei der Schlüssel (1) einen Schlüsselschaft (3) zum Einführen in einen Schlüsselkanal des Schließzylinders (11), eine Schlüsselreide (2) und eine Schlüsselelektronik (7) umfasst, und
wobei der Schließzylinder (11) ein elektrisch schaltbares Sperrglied (13) zum Freigeben oder Sperren einer Drehung des Schließzylinders sowie eine das Sperrglied (13) schaltende Schließzylinderelektronik (12) umfasst,
**dadurch gekennzeichnet,**
**dass** der Schlüssel (1) einen Generator (9) aufweist, der beim Einführen des Schlüsselschafts (3) in den Schlüsselkanal rotorisch angetrieben wird, um elektrische Energie zur Versorgung der Schlüsselelektronik (7) und/oder der Schließzylinderelektronik (12) zu erzeugen.

15. Verfahren nach Anspruch 14,
**dadurch gekennzeichnet,**
**dass** durch den Generator (9) sowohl die Schlüsselelektronik (7) als auch die Schließzylinderelektronik (12) und das Sperrglied (13) mit elektrischer Energie versorgt wird, und/oder
**dass** beim Einschieben des Schlüsselschafts (3) in den Schlüsselkanal ein am Schlüssel (1) angeordnetes bewegliches Bauteil (4) in Kontakt mit dem Schließzylinder (11) gelangt und beim weiteren Einschieben des Schlüsselschafts (3) relativ zum Schlüsselschaft (3) verschoben wird, um den Generator (9) rotorisch anzutreiben.

## Patentansprüche (Patentansprüche für folgende(n) Vertragsstaat(en): DE)

1. Schlüssel mit einer Schlüsselreide (2) und mit einem Schlüsselschaft (3) zur Betätigung eines Schließzylinders (11), insbesondere für ein mechatronisches Schloss-Schlüssel-System, umfassend eine Schlüsselelektronik (7), die ein codiertes Öffnungssignal an einen Schließzylinder (11) überträgt und einen in der Schlüsselreide (2) angeordneten Generator (9) zur Versorgung der Schlüsselelektronik (7) und/oder einer Schließzylinderelektronik (12) mit elektrischer Energie, wobei der Generator (9) durch ein bewegliches Bauteil (4) angetrieben wird,
wobei das bewegliche Bauteil (4) beim Einschieben des Schlüsselschafts (3) in einen Schließzylinder (11) in Anlage mit dem Schließzylinder (11) gelangt und den Generator (9) beim weiteren Einschieben des Schlüsselschaftes (3) in den Schließzylinder (11) antreibt,
**dadurch gekennzeichnet,**
**dass** eine Freilaufkupplung (63) vorgesehen ist, sodass das bewegliche Bauteil (4) nur beim Einführen des Schlüssels in einen Schließkanal eines Schließzylinders (11) mit dem Generator (9) in Eingriff ist, während die Freilaufkupplung (63) beim Herausziehen das bewegliche Bauteil (4) trennt, sodass der Generator (9) nur in einer Drehrichtung antreibbar ist.

2. Schlüssel nach Anspruch 1,
**dadurch gekennzeichnet,**
**dass** das bewegliche Bauteil (4) beim Einschieben des Schlüsselschafts (3) in einen Schließzylinder (11) in Anlage mit dem Schließzylinder (11) gelangt und den Generator (9) beim weiteren Einschieben des Schlüsselschaftes (3) in den Schließzylinder (11) rotierend antreibt, vorzugsweise, dass das bewegliche Bauteil (4) mit einem Getriebeelement (5) zusammenwirkt, um eine Linearbewegung des beweglichen Bauteils (4) in eine Rotationsbewegung zum rotierenden Antrieb des Generators (9) umzuwandeln.

3. Schlüssel nach Anspruch 1 oder 2,
**dadurch gekennzeichnet,**
**dass** das bewegliche Bauteil (4) als ein an der Schlüsselreide (2) und/oder dem Schlüsselschaft (3) linear beweglich gelagertes Bauteil ausgebildet ist, insbesondere als ein Schieber (42) oder als ein Stößel (41), oder als ein Schlitten (42), oder als ein Magnet ausgebildet ist und/oder einen Magnet aufweist.

4. Schlüssel nach Anspruch 3,
**dadurch gekennzeichnet,**
**dass** der Magnet, oder dass der Schieber (42), oder dass der Stößel (41) aus der Schlüsselreide (2) parallel zum Schlüsselschaft (3) auskragt, oder
**dass** der Schlitten (42), oder dass der Schieber (42) an der Schlüsselreide (2) und/oder auf dem Schlüsselschaft (3) linear und parallel zum Schlüsselschaft (3) verschiebbar gelagert ist.

5. Schlüssel nach einem der Ansprüche 3 bis 4,
**dadurch gekennzeichnet,**
**dass** der Schieber (42) oder dass der Stößel (41) oder dass der Schlitten (42) mit dem Getriebeelement (5) verbunden ist, um Zugkräfte und/oder Druckkräfte zwischen Getriebeelement (5) und Schieber (42) oder Stößel (41) oder Schlitten (42) zu übertragen.

6. Schlüssel nach einem der Ansprüche 3 bis 5,
**dadurch gekennzeichnet,**
**dass** das Getriebeelement (5) als ein Spindeltrieb (51) oder als ein Pleueltrieb (53) oder als ein Riementrieb (52) ausgebildet ist.

7. Schlüssel nach einem der Ansprüche 3 bis 6,
**dadurch gekennzeichnet,**
**dass** das Getriebeelement (5) Teil einer Getriebevorrichtung (6) ist, insbesondere einer Getriebevorrichtung (6) umfassend das Getriebeelement (5) und eine Übersetzung (61), um eine Rotationsbewegung des Getriebeelements (5) mit veränderter Drehzahl auf den Generator (9) zu übertragen, wobei vorzugsweise vorgesehen ist,
**dass** das Getriebeelement (5) innerhalb der Schlüsselreide (2) angeordnet ist, vorzugsweise dass die Getriebevorrichtung (6) innerhalb der Schlüsselreide (2) angeordnet ist.

8. Schlüssel nach einem der vorhergehenden Ansprüche,
**dadurch gekennzeichnet,**
**dass** die die Schlüsselelektronik (7) innerhalb der Schlüsselreide (2) angeordnet ist, und/oder
**dass** das Getriebeelement (5) eine mit dem beweglichen Bauteil (4) zusammenwirkende Zahnstange (55) aufweist.

9. Schlüssel nach einem der vorhergehenden Ansprüche,
**dadurch gekennzeichnet,**
**dass** die Getriebevorrichtung (6) die Freilaufkupplung (63) aufweist, und/oder,
**dass** das bewegliche Bauteil (4) zur Rückstellung federbelastet ist, insbesondere in Richtung zur Schlüsselspitze hin federbelastet ist.

10. Schlüssel nach einem der Ansprüche 3 bis 9,
**dadurch gekennzeichnet,**
**dass** der Generator (9) und das Getriebeelement (5) und die Getriebevorrichtung (6) gemeinsam als eine in die Schlüsselreide (3) einsetzbare Baueinheit ausgebildet sind, insbesondere, dass das die Getriebevorrichtung (6), der Generator (9) und die Zahnstange (55) gemeinsam als eine in die Schlüsselreide (2) einsetzbare Baueinheit ausgebildet sind.

11. Schlüssel nach einem der vorhergehenden Ansprüche,
**dadurch gekennzeichnet,**
**dass** die Schlüsselelektronik (7) einen Kondensator als Energiespeicher für die durch den Generator (9) erzeugte elektrische Energie aufweist, und insbesondere eine Energiezwischenspeicherung ermöglicht, vorzugsweise,
**dass** die Schlüsselelektronik (7) außer dem Generator (9) keine weitere Stromquelle benötigt oder aufweist.

12. Schlüssel nach einem der vorhergehenden Ansprüche,
**dadurch gekennzeichnet,**
**dass** an dem Schlüsselschaft (3) ein elektrischer Kontakt (32) angeordnet ist, um die Schlüsselelektronik (7) mit einer Schließzylinderelektronik (12) zu verbinden und dass der Generator (9) zum Versorgen einer Schließzylinderelektronik (12) über diesen Kontakt (32) mit elektrischer Energie ausgebildet ist, vorzugsweise,
**dass** der elektrische Kontakt (32) zum Herstellen einer drahtgebundenen Datenverbindung zwischen der Schlüsselelektronik (7) und einer Schließzylinderelektronik (12) ausgebildet ist.

13. System aufweisend einen Schlüssel (1) nach einem der vorhergehenden Ansprüche und einen mechatronischen Schließzylinder (11) umfassend eine Schließzylinderelektronik (12), wobei vorzugsweise vorgesehen ist,
dass die Schließzylinderelektronik (12) durch den Generator (9) mit elektrischer Energie versorgt wird, um ein zwischen der Schlüsselelektronik (7) und der Schließzylinderelektronik (12) ausgetauschtes Öffnungssignal zu prüfen und bei Vorliegen einer Öffnungsberechtigung ein Sperrglied (13) freizuschalten, um eine mechanische Betätigung des Schließzylinders (11) zu ermöglichen.

14. Verfahren zum Betätigen eines mechatronischen Schließzylinders (11) mittels eines Schlüssels (1), indem der Schließzylinder (11) durch den Schlüssel (1) beim Betätigen in Öffnungsrichtung oder in Schließrichtung gedreht wird, und wobei der Schlüssel (1) einen Schlüsselschaft (3) zum Einführen in einen Schlüsselkanal des Schließzylinders (11), eine Schlüsselreide (2) und eine Schlüsselelektronik (7) umfasst, und
wobei der Schließzylinder (11) ein elektrisch schaltbares Sperrglied (13) zum Freigeben oder Sperren einer Drehung des Schließzylinders sowie eine das Sperrglied (13) schaltende Schließzylinderelektronik (12) umfasst,
**dadurch gekennzeichnet,**
**dass** der Schlüssel (1) einen Generator (9) aufweist, der beim Einführen des Schlüsselschafts (3) in den Schlüsselkanal rotorisch angetrieben wird, um elektrische Energie zur Versorgung der Schlüsselelektronik (7) und/oder der Schließzylinderelektronik (12) zu erzeugen.

15. Verfahren nach Anspruch 14,
**dadurch gekennzeichnet,**
**dass** durch den Generator (9) sowohl die Schlüsselelektronik (7) als auch die Schließzylinderelektronik (12) und das Sperrglied (13) mit elektrischer Energie versorgt wird, und/oder
**dass** beim Einschieben des Schlüsselschafts (3) in den Schlüsselkanal ein am Schlüssel (1) angeordnetes bewegliches Bauteil (4) in Kontakt mit dem Schließzylinder (11) gelangt und beim weiteren Einschieben des Schlüsselschafts (3) relativ zum Schlüsselschaft (3) verschoben wird, um den Generator (9) rotorisch anzutreiben.

## Claims (Claims for the following Contracting State(s): DE)

1. Key with a key head (2) and with a key shank (3) for actuating a locking cylinder (11), in particular for a mechatronic lock-key system,
comprising key electronics (7) which transmit a coded opening signal to a locking cylinder (11) and a generator (9) arranged in the key head (2) for supplying the key electronics (7) and/or locking cylinder electronics (12) with electrical energy, the generator (9) being driven by a movable component (4), wherein the movable component (4) comes into contact with the locking cylinder (11) when the key shank (3) is inserted into a locking cylinder (11) and drives the generator (9) when the key shank (3) is further inserted into the locking cylinder (11),
**characterized in that**
a freewheel clutch (63) is provided, so that the movable component (4) is only engaged with the generator (9) when the key is inserted into a locking channel of a locking cylinder (11), while the freewheel clutch (63) disengages the movable component (4) when it is pulled out, so that the generator (9) can only be driven in one rotation direction.

2. Key according to claim 1,
**characterized in that**
the movable component (4) comes into contact with the locking cylinder (11) when the key shank (3) is inserted into a locking cylinder (11) and rotationally drives the generator (9) when the key shank (3) is further inserted into the locking cylinder (11), preferably **in that** the movable component (4) interacts with a gear element (5) in order to convert a linear movement of the movable component (4) into a rotational movement for rotationally driving the generator (9).

3. Key according to claim 1 or 2,
**characterized in that**
the movable component (4) is designed as a component mounted on the key head (2) and/or on the key shank (3) so as to be linearly movable, in particular as a slider (42) or as a plunger (41), or as a slide (42), or as a magnet and/or having a magnet.

4. Key according to claim 3,
**characterized in that**
the magnet, or the slider (42), or the plunger (41) protrudes from the key head (2) parallel to the key shank (3), or
the slide (42), or the slider (42) is mounted on the key head (2) and/or on the key shank (3) so as to be displaceable linearly and parallel to the key shank (3).

5. Key according to one of claims 3 to 4,
**characterized in that,**
the slider (42) or the plunger (41) or the slide (42) is connected to the gear element (5) in order to transmit traction forces and/or compression forces between the gear element (5) and the slider (42) or plunger (41) or slide (42).

6. Key according to one of claims 3 to 5,
**characterized in that,**
the gear element (5) is designed as a spindle drive (51) or as a connecting rod drive (53) or as a belt drive (52).

7. Key according to one of claims 3 to 6,
**characterized in that,**
the gear element (5) is part of a gear device (6), in particular a gear device (6) comprising the gear element (5) and a transmission (61), in order to transmit a rotational movement of the gear element (5) to the generator (9) at a changed rotational speed, wherein it is preferably provided,
that the gear element (5) is arranged inside the key head (2), preferably that the gear device (6) is arranged inside the key head (2).

8. Key according to any one of the preceding claims,
**characterized in that,**
the key electronics (7) are arranged inside the key head (2), and/or
the gear element (5) has a toothed rack (55) cooperating with the movable component (4).

9. Key according to any one of the preceding claims,
**characterized in that,**
that the gear device (6) has the freewheel clutch (63), and/or,
that the movable component (4) is spring-loaded for resetting, in particular spring-loaded in the direction towards the tip of the key.

10. Key according to one of claims 3 to 9,
**characterized in that,**
the generator (9) and the gear element (5) and the gear device (6) are designed together as a structural unit which can be inserted into the key head (3), in particular **in that** the gear device (6), the generator (9) and the toothed rack (55) are designed together as a structural unit which can be inserted into the key head (2).

11. Key according to any one of the preceding claims,
**characterized in that,**
the key electronics (7) have a capacitor as an energy storage device for the electrical energy generated by the generator (9), and in particular enables intermediate energy storage, preferably that the key electronics (7) do not require or have any other power source apart from the generator (9).

12. Key according to any one of the preceding claims,
**characterized in that,**
an electrical contact (32) is arranged on the key shank (3) in order to connect the key electronics (7) to a locking cylinder electronics (12) and that the generator (9) is designed to supply a locking cylinder electronics (12) with electrical energy via this contact (32), preferably that the electrical contact (32) is designed to establish a wired data connection between the key electronics (7) and a locking cylinder electronics (12).

13. System comprising a key (1) according to one of the preceding claims and a mechatronic locking cylinder (11) comprising locking cylinder electronics (12), wherein it is preferably provided,
that the locking cylinder electronics (12) are supplied with electrical energy by the generator (9) in order to check an opening signal exchanged between the key electronics (7) and the locking cylinder electronics (12) and, if an opening authorization is present, to release a blocking member (13) in order to enable mechanical actuation of the locking cylinder (11).

14. Method for actuating a mechatronic locking cylinder (11) by means of a key (1), in that the locking cylinder (11) is rotated by the key (1) in the opening direction or in the closing direction during actuation, and
wherein the key (1) comprises a key shank (3) for insertion into a key channel of the locking cylinder (11), a key head (2) and key electronics (7), and
wherein the locking cylinder (11) comprises an electrically switchable blocking member (13) for releasing or blocking rotation of the locking cylinder as well as locking cylinder electronics (12) switching the blocking member (13),
**characterized in that**
the key (1) has a generator (9) which is rotationally driven when the key shank (3) is inserted into the key channel in order to generate electrical energy for supplying the key electronics (7) and/or the locking cylinder electronics (12).

15. Method according to claim 14,
**characterized in that**
the generator (9) supplies the key electronics (7) as well as the locking cylinder electronics (12) and the blocking member (13) with electrical energy, and/or
that when the key shank (3) is inserted into the key channel, a movable component (4) arranged on the key (1) comes into contact with the locking cylinder (11) and is displaced relative to the key shank (3) when the key shank (3) is further inserted in order to rotationally drive the generator (9).

## Claims (Claims for the following Contracting State(s): AT,BE,CH,DE,DK,ES,FR,GB,GR,IT,LI,LU,NL,SE,MC,PT,IE,SI,LT,LV,FI,RO,MK,CY,AL,TR,BG,CZ,EE,HU,PL,SK,HR,IS,MT,NO,RS,SM)

1. Key with a key head (2) and with a key shank (3) for actuating a locking cylinder (11), in particular for a mechatronic lock-key system, comprising key electronics (7) which transmit a coded opening signal to a locking cylinder (11) and a generator (9) arranged in the key head (2) for supplying the key electronics (7) and/or locking cylinder electronics (12) with electrical energy, the generator (9) being driven by a movable component (4),
**characterized in that**
the movable component (4) comes into contact with the locking cylinder (11) when the key shank (3) is inserted into a locking cylinder (11) and drives the generator (9) when the key shank (3) is further inserted into the locking cylinder (11).

2. Key according to claim 1,
**characterized in that**
the movable component (4) comes into contact with the locking cylinder (11) when the key shank (3) is inserted into a locking cylinder (11) and rotationally drives the generator (9) when the key shank (3) is further inserted into the locking cylinder (11), preferably **in that** the movable component (4) interacts with a gear element (5) in order to convert a linear movement of the movable component (4) into a rotational movement for rotationally driving the generator (9).

3. Key according to claim 1 or 2,
**characterized in that**
the movable component (4) is designed as a component mounted on the key head (2) and/or on the key shank (3) so as to be linearly movable, in particular as a slider (42) or as a plunger (41), or as a slide (42), or as a magnet and/or having a magnet.

4. Key according to claim 3,
**characterized in that**
the magnet, or the slider (42), or the plunger (41) protrudes from the key head (2) parallel to the key shank (3), or
the slide (42), or the slider (42) is mounted on the key head (2) and/or on the key shank (3) so as to be displaceable linearly and parallel to the key shank (3).

5. Key according to one of claims 3 to 4,
**characterized in that,**
the slider (42) or the plunger (41) or the slide (42) is connected to the gear element (5) in order to transmit traction forces and/or compression forces between the gear element (5) and the slider (42) or plunger (41) or slide (42).

6. Key according to one of claims 3 to 5,
**characterized in that,**
the gear element (5) is designed as a spindle drive (51) or as a connecting rod drive (53) or as a belt drive (52).

7. Key according to one of claims 3 to 6,
**characterized in that,**
the gear element (5) is part of a gear device (6), in particular a gear device (6) comprising the gear element (5) and a transmission (61), in order to transmit a rotational movement of the gear element (5) to the generator (9) at a changed rotational speed, wherein it is preferably provided,
that the gear element (5) is arranged inside the key head (2), preferably that the gear device (6) is arranged inside the key head (2).

8. Key according to any one of the preceding claims,
**characterized in that,**
the key electronics (7) are arranged inside the key head (2), and/or
the gear element (5) has a toothed rack (55) cooperating with the movable component (4).

9. Key according to any one of the preceding claims,
**characterized in that,**
a freewheel clutch (63) is provided, so that the movable component (4) is only engaged with the generator (9) when the key is inserted into a locking channel of a locking cylinder (11), while the freewheel clutch (63) disengages the movable component (4) when it is pulled out, so that the generator (9) can only be driven in one rotation direction, wherein it is preferably provided,
that the gear device (6) has the freewheel clutch (63), and/or,
that the movable component (4) is spring-loaded for resetting, in particular spring-loaded in the direction towards the tip of the key.

10. Key according to one of claims 3 to 9,
**characterized in that,**
the generator (9) and the gear element (5) and the gear device (6) are designed together as a structural unit which can be inserted into the key head (3), in particular **in that** the gear device (6), the generator (9) and the toothed rack (55) are designed together as a structural unit which can be inserted into the key head (2).

11. Key according to any one of the preceding claims,
**characterized in that,**
the key electronics (7) have a capacitor as an energy storage device for the electrical energy generated by the generator (9), and in particular enables intermediate energy storage, preferably that the key electronics (7) do not require or have any other power source apart from the generator (9).

12. Key according to any one of the preceding claims,
**characterized in that,**
an electrical contact (32) is arranged on the key shank (3) in order to connect the key electronics (7) to a locking cylinder electronics (12) and that the generator (9) is designed to supply a locking cylinder electronics (12) with electrical energy via this contact (32), preferably that the electrical contact (32) is designed to establish a wired data connection between the key electronics (7) and a locking cylinder electronics (12).

13. System comprising a key (1) according to one of the preceding claims and a mechatronic locking cylinder (11) comprising locking cylinder electronics (12), wherein it is preferably provided,
that the locking cylinder electronics (12) are supplied with electrical energy by the generator (9) in order to check an opening signal exchanged between the key electronics (7) and the locking cylinder electronics (12) and, if an opening authorization is present, to release a blocking member (13) in order to enable mechanical actuation of the locking cylinder (11).

14. Method for actuating a mechatronic locking cylinder (11) by means of a key (1), in that the locking cylinder (11) is rotated by the key (1) in the opening direction or in the closing direction during actuation, and
wherein the key (1) comprises a key shank (3) for insertion into a key channel of the locking cylinder (11), a key head (2) and key electronics (7), and
wherein the locking cylinder (11) comprises an electrically switchable blocking member (13) for releasing or blocking rotation of the locking cylinder as well as locking cylinder electronics (12) switching the blocking member (13),
**characterized in that**
the key (1) has a generator (9) which is rotationally driven when the key shank (3) is inserted into the key channel in order to generate electrical energy for supplying the key electronics (7) and/or the locking cylinder electronics (12).

15. Method according to claim 14,
**characterized in that**
the generator (9) supplies the key electronics (7) as well as the locking cylinder electronics (12) and the blocking member (13) with electrical energy, and/or
that when the key shank (3) is inserted into the key channel, a movable component (4) arranged on the key (1) comes into contact with the locking cylinder (11) and is displaced relative to the key shank (3) when the key shank (3) is further inserted in order to rotationally drive the generator (9).

## Revendications (Revendications pour l'(les) Etat(s) contractant(s) suivant(s): DE)

1. Clé avec un anneau de clé (2) et avec une tige de clé (3) pour l'actionnement d'un cylindre de fermeture (11), en particulier pour un système mécatronique serrure-clé, comprenant une électronique de clé (7) qui transmet un signal d'ouverture codé à un cylindre de fermeture (11) et un générateur (9) disposé dans l'anneau de clé (2) pour l'alimentation en énergie électrique de l'électronique de clé (7) et/ou d'une électronique de cylindre de fermeture (12), le générateur (9) étant entraîné par un composant mobile (4),
dans laquelle le composant mobile (4), lors de l'introduction de la tige de clé (3) dans un cylindre de fermeture (11), vient en appui contre le cylindre de fermeture (11) et entraîne le générateur (9) lors de la poursuite de l'introduction de la tige de clé (3) dans le cylindre de fermeture (11).
**caractérisé en ce que**
il est prévu un accouplement à roue libre (63), de sorte que le composant mobile (4) n'est en prise avec le générateur (9) que lors de l'introduction de la clé dans un canal de fermeture d'un cylindre de fermeture (11), tandis que l'accouplement à roue libre (63) sépare le composant mobile (4) lors du retrait, de sorte que le générateur (9) ne peut être entraîné que dans un sens de rotation.

2. Clé selon la revendication 1,
**caractérisé en ce que**
le composant mobile (4), lors de l'introduction de la tige de clé (3) dans un cylindre de fermeture (11), vient en appui contre le cylindre de fermeture (11) et entraîne en rotation le générateur (9) lors de la poursuite de l'introduction de la tige de clé (3) dans le cylindre de fermeture (11), de préférence **en ce que** le composant mobile (4) coopère avec un élément de transmission (5) pour transformer un mouvement linéaire du composant mobile (4) en un mouvement de rotation pour l'entraînement en rotation du générateur (9).

3. Clé selon la revendication 1 ou 2,
**caractérisé en ce que**
le composant mobile (4) est réalisé sous la forme d'un composant monté mobile linéairement sur l'anneau de clé (2) et/ou sur la tige de clé (3), en particulier sous la forme d'un coulisseau (42) ou d'un poussoir (41), ou d'un chariot (42), ou sous la forme d'un aimant et/ou présente un aimant.

4. Clé selon la revendication 3,
**caractérisé en ce que**
l'aimant, ou **en ce que** le coulisseau (42), ou **en ce que** le poussoir (41) fait saillie hors de l'anneau de clé (2) parallèlement à la tige de clé (3), ou **en ce que** le chariot (42), ou **en ce que** le coulisseau (42) est monté de manière à pouvoir coulisser linéairement et parallèlement à la tige de clé (3) sur l'anneau de clé (2) et/ou sur la tige de clé (3).

5. Clé selon l'une quelconque des revendications 3 à 4,
**caractérisé en ce que**
le coulisseau (42) ou que le poussoir (41) ou que le chariot (42) est relié à l'élément de transmission (5) pour transmettre des forces de traction et/ou des forces de compression entre l'élément de transmission (5) et le coulisseau (42) ou le poussoir (41) ou le chariot (42).

6. Clé selon l'une quelconque des revendications 3 à 5,
**caractérisé en ce que**
l'élément de transmission (5) est réalisé sous la forme d'un entraînement à broche (51) ou d'un entraînement à bielle (53) ou d'un entraînement à courroie (52).

7. Clé selon l'une quelconque des revendications 3 à 6,
**caractérisé en ce que**
l'élément de transmission (5) fait partie d'un dispositif de transmission (6), en particulier d'un dispositif de transmission (6) comprenant l'élément de transmission (5) et une transmission (61), afin de transmettre un mouvement de rotation de l'élément de transmission (5) avec une vitesse de rotation modifiée au générateur (9), de préférence étant prévu que l'élément de transmission (5) est disposé à l'intérieur de l'anneau de clé (2), de préférence que le dispositif de transmission (6) est disposé à l'intérieur de l'anneau de clé (2).

8. Clé selon l'une des revendications précédentes,
**caractérisé en ce que**
l'électronique de clé (7) est disposée à l'intérieur de l'anneau de clé (2), et/ou l'élément de transmission (5) présente une crémaillère (55) coopérant avec le composant mobile (4).

9. Clé selon l'une des revendications précédentes,
**caractérisé en ce que**
le dispositif de transmission (6) présente l'accouplement à roue libre (63), et/ou,
le composant mobile (4) est sollicité par ressort pour le rappel, en particulier est sollicité par ressort en direction de la pointe de la clé.

10. Clé selon l'une quelconque des revendications 3 à 9,
**caractérisé en ce que**
le générateur (9) et l'élément de transmission (5) et le dispositif de transmission (6) sont réalisés ensemble sous forme d'une unité de construction pouvant être insérée dans l'anneau de clé (3), en particulier **en ce que** le dispositif de transmission (6), le générateur (9) et la crémaillère (55) sont réalisés ensemble sous forme d'une unité de construction pouvant être insérée dans l'anneau de clé (3).

11. Clé selon l'une des revendications précédentes,
**caractérisé en ce que**
l'électronique de clé (7) présente un condensateur comme accumulateur d'énergie pour l'énergie électrique produite par le générateur (9), et permet en particulier un stockage intermédiaire d'énergie, de préférence que l'électronique de clé (7) n'a pas besoin ou ne présente pas d'autre source de courant que le générateur (9).

12. Clé selon l'une des revendications précédentes,
**caractérisé en ce que**
un contact électrique (32) est disposé sur la tige de clé (3) pour relier l'électronique de clé (7) à une électronique de cylindre de fermeture (12) et **en ce que** le générateur (9) est conçu pour alimenter une électronique de cylindre de fermeture (12) en énergie électrique par l'intermédiaire de ce contact (32), de préférence que
le contact électrique (32) est conçu pour établir une connexion de données par fil entre l'électronique de clé (7) et une électronique de cylindre de fermeture (12).

13. Système présentant une clé (1) selon l'une des revendications précédentes et un cylindre de fermeture (11) mécatronique comprenant une électronique de cylindre de fermeture (12), dans lequel il est de préférence prévu que l'électronique de cylindre de fermeture (12) est alimentée en énergie électrique par le générateur (9) pour contrôler un signal d'ouverture échangé entre l'électronique de clé (7) et l'électronique de cylindre de fermeture (12) et, en présence d'une autorisation d'ouverture, pour libérer un organe de blocage (13) afin de permettre un actionnement mécanique du cylindre de fermeture (11).

14. Procédé pour actionner un cylindre de fermeture (11) mécatronique au moyen d'une clé (1), en faisant tourner le cylindre de fermeture (11) dans le sens de l'ouverture ou dans le sens de la fermeture par la clé (1) lors de l'actionnement, et
la clé (1) comprenant un anneau de clé (3) destinée à être insérée dans un canal de clé du cylindre de fermeture (11), une craie de clé (2) et une électronique de clé (7), et
le cylindre de fermeture (11) comprenant un organe de blocage (13) commutable électriquement pour libérer ou bloquer une rotation du cylindre de fermeture et une électronique de cylindre de fermeture (12) commutant l'organe de blocage (13),
**caractérisé en ce que**
la clé (1) présente un générateur (9) qui est entraîné rotationnellement lors de l'introduction de la tige de clé (3) dans le canal de clé, afin de produire de l'énergie électrique pour alimenter l'électronique de clé (7) et/ou l'électronique de cylindre de fermeture (12).

15. Procédé selon la revendication 14,
**caractérisé en ce que**
le générateur (9) alimente en énergie électrique aussi bien le système électronique de clé (7) que le système électronique de cylindre de fermeture (12) et l'organe de blocage (13), et/ou **en ce que**
lors de l'insertion de la tige de clé (3) dans le canal de clé, un composant mobile (4) disposé sur la clé (1) vient en contact avec le cylindre de fermeture (11) et, lors de la poursuite de l'insertion de la tige de clé (3), est déplacé par rapport à la tige de clé (3) afin d'entraîner rotationnellement le générateur (9).

## Revendications (Revendications pour l'(les) Etat(s) contractant(s) suivant(s): AT,BE,CH,DE,DK,ES,FR,GB,GR,IT,LI,LU,NL,SE,MC,PT,IE,SI,LT,LV,FI,RO,MK,CY,AL,TR,BG,CZ,EE,HU,PL,SK,HR,IS,MT,NO,RS,SM)

1. Clé avec un anneau de clé (2) et avec une tige de clé (3) pour l'actionnement d'un cylindre de fermeture (11), en particulier pour un système mécatronique serrure-clé, comprenant une électronique de clé (7) qui transmet un signal d'ouverture codé à un cylindre de fermeture (11) et un générateur (9) disposé dans l'anneau de clé (2) pour l'alimentation en énergie électrique de l'électronique de clé (7) et/ou d'une électronique de cylindre de fermeture (12), le générateur (9) étant entraîné par un composant mobile (4),
**caractérisé en ce que**
le composant mobile (4), lors de l'introduction de la tige de clé (3) dans un cylindre de fermeture (11), vient en appui contre le cylindre de fermeture (11) et entraîne le générateur (9) lors de la poursuite de l'introduction de la tige de clé (3) dans le cylindre de fermeture (11).

2. Clé selon la revendication 1,
**caractérisé en ce que**
le composant mobile (4), lors de l'introduction de la tige de clé (3) dans un cylindre de fermeture (11), vient en appui contre le cylindre de fermeture (11) et entraîne en rotation le générateur (9) lors de la poursuite de l'introduction de la tige de clé (3) dans le cylindre de fermeture (11), de préférence **en ce que** le composant mobile (4) coopère avec un élément de transmission (5) pour transformer un mouvement linéaire du composant mobile (4) en un mouvement de rotation pour l'entraînement en rotation du générateur (9).

3. Clé selon la revendication 1 ou 2,
**caractérisé en ce que**
le composant mobile (4) est réalisé sous la forme d'un composant monté mobile linéairement sur l'anneau de clé (2) et/ou sur la tige de clé (3), en particulier sous la forme d'un coulisseau (42) ou d'un poussoir (41), ou d'un chariot (42), ou sous la forme d'un aimant et/ou présente un aimant.

4. Clé selon la revendication 3,
**caractérisé en ce que**
l'aimant, ou **en ce que** le coulisseau (42), ou **en ce que** le poussoir (41) fait saillie hors de l'anneau de clé (2) parallèlement à la tige de clé (3), ou **en ce que** le chariot (42), ou **en ce que** le coulisseau (42) est monté de manière à pouvoir coulisser linéairement et parallèlement à la tige de clé (3) sur l'anneau de clé (2) et/ou sur la tige de clé (3).

5. Clé selon l'une quelconque des revendications 3 à 4,
**caractérisé en ce que**
le coulisseau (42) ou que le poussoir (41) ou que le chariot (42) est relié à l'élément de transmission (5) pour transmettre des forces de traction et/ou des forces de compression entre l'élément de transmission (5) et le coulisseau (42) ou le poussoir (41) ou le chariot (42).

6. Clé selon l'une quelconque des revendications 3 à 5,
**caractérisé en ce que**
l'élément de transmission (5) est réalisé sous la forme d'un entraînement à broche (51) ou d'un entraînement à bielle (53) ou d'un entraînement à courroie (52).

7. Clé selon l'une quelconque des revendications 3 à 6,
**caractérisé en ce que**
l'élément de transmission (5) fait partie d'un dispositif de transmission (6), en particulier d'un dispositif de transmission (6) comprenant l'élément de transmission (5) et une transmission (61), afin de transmettre un mouvement de rotation de l'élément de transmission (5) avec une vitesse de rotation modifiée au générateur (9), de préférence étant prévu que l'élément de transmission (5) est disposé à l'intérieur de l'anneau de clé (2), de préférence que le dispositif de transmission (6) est disposé à l'intérieur de l'anneau de clé (2).

8. Clé selon l'une des revendications précédentes,
**caractérisé en ce que**
l'électronique de clé (7) est disposée à l'intérieur de l'anneau de clé (2), et/ou
l'élément de transmission (5) présente une crémaillère (55) coopérant avec le composant mobile (4).

9. Clé selon l'une des revendications précédentes,
**caractérisé en ce que**
il est prévu un accouplement à roue libre (63), de sorte que le composant mobile (4) n'est en prise avec le générateur (9) que lors de l'introduction de la clé dans un canal de fermeture d'un cylindre de fermeture (11), tandis que l'accouplement à roue libre (63) sépare le composant mobile (4) lors du retrait, de sorte que le générateur (9) ne peut être entraîné que dans un sens de rotation, étant prévu de préférence que le dispositif de transmission (6) présente l'accouplement à roue libre (63), et/ou,
le composant mobile (4) est sollicité par ressort pour le rappel, en particulier est sollicité par ressort en direction de la pointe de la clé.

10. Clé selon l'une quelconque des revendications 3 à 9,
**caractérisé en ce que**
le générateur (9) et l'élément de transmission (5) et le dispositif de transmission (6) sont réalisés ensemble sous forme d'une unité de construction pouvant être insérée dans l'anneau de clé (3), en particulier **en ce que** le dispositif de transmission (6), le générateur (9) et la crémaillère (55) sont réalisés ensemble sous forme d'une unité de construction pouvant être insérée dans l'anneau de clé (3).

11. Clé selon l'une des revendications précédentes,
**caractérisé en ce que**
l'électronique de clé (7) présente un condensateur comme accumulateur d'énergie pour l'énergie électrique produite par le générateur (9), et permet en particulier un stockage intermédiaire d'énergie, de préférence que
l'électronique de clé (7) n'a pas besoin ou ne présente pas d'autre source de courant que le générateur (9).

12. Clé selon l'une des revendications précédentes,
**caractérisé en ce que**
un contact électrique (32) est disposé sur la tige de clé (3) pour relier l'électronique de clé (7) à une électronique de cylindre de fermeture (12) et **en ce que** le générateur (9) est conçu pour alimenter une électronique de cylindre de fermeture (12) en énergie électrique par l'intermédiaire de ce contact (32), de préférence que
le contact électrique (32) est conçu pour établir une connexion de données par fil entre l'électronique de clé (7) et une électronique de cylindre de fermeture (12).

13. Système présentant une clé (1) selon l'une des revendications précédentes et un cylindre de fermeture (11) mécatronique comprenant une électronique de cylindre de fermeture (12), dans lequel il est de préférence prévu
que l'électronique de cylindre de fermeture (12) est alimentée en énergie électrique par le générateur (9) pour contrôler un signal d'ouverture échangé entre l'électronique de clé (7) et l'électronique de cylindre de fermeture (12) et, en présence d'une autorisation d'ouverture, pour libérer un organe de blocage (13) afin de permettre un actionnement mécanique du cylindre de fermeture (11).

14. Procédé pour actionner un cylindre de fermeture (11) mécatronique au moyen d'une clé (1), en faisant tourner le cylindre de fermeture (11) dans le sens de l'ouverture ou dans le sens de la fermeture par la clé (1) lors de l'actionnement, et
la clé (1) comprenant un anneau de clé (3) destinée à être insérée dans un canal de clé du cylindre de fermeture (11), une craie de clé (2) et une électronique de clé (7), et
le cylindre de fermeture (11) comprenant un organe de blocage (13) commutable électriquement pour libérer ou bloquer une rotation du cylindre de fermeture et une électronique de cylindre de fermeture (12) commutant l'organe de blocage (13),
**caractérisé en ce que**
la clé (1) présente un générateur (9) qui est entraîné rotationnellement lors de l'introduction de la tige de clé (3) dans le canal de clé, afin de produire de l'énergie électrique pour alimenter l'électronique de clé (7) et/ou l'électronique de cylindre de fermeture (12).

15. Procédé selon la revendication 14,
**caractérisé en ce que**
le générateur (9) alimente en énergie électrique aussi bien le système électronique de clé (7) que le système électronique de cylindre de fermeture (12) et l'organe de blocage (13), et/ou **en ce que** lors de l'insertion de la tige de clé (3) dans le canal de clé, un composant mobile (4) disposé sur la clé (1) vient en contact avec le cylindre de fermeture (11) et, lors de la poursuite de l'insertion de la tige de clé (3), est déplacé par rapport à la tige de clé (3) afin d'entraîner rotationnellement le générateur (9).
